# EUROPÄISCHE PATENTANMELDUNG

(11) **EP 4 722 451 A1**
(43) Veröffentlichungstag der Anmeldung: **08.04.2026**
(21) Anmeldenummer: 25204521.6
(22) Anmeldetag: 25.09.2025
(51) Int. Cl.: E01C 23/088

(54) **ABSTREIFERLEISTENELEMENT FÜR EINEN ABSTREIFERSCHILD EINER BODENFRÄSMASCHINE, BODENFRÄSMASCHINE MIT EINEM ABSTREIFERSCHILD UND VERFAHREN ZUM BETRIEB EINES ABSTREIFERSCHILDES EINER BODENFRÄSMASCHINE**

(30) Priorität: 01.10.2024 DE 102024128376
(71) Anmelder: BOMAG GmbH, 56154 Boppard (DE)
(72) Erfinder: THELEN, Thomas, 56154 Boppard (DE); WACHSMANN, Steffen, 56154 Boppard (DE)
(74) Vertreter: Zimmermann & Partner Patentanwälte mbB

(57) **Zusammenfassung**

Die Erfindung betrifft ein Abstreiferleistenelement für einen Abstreiferschild einer Bodenfräsmaschine, eine Bodenfräsmaschine mit einem Abstreiferschild sowie ein Verfahren zum Betrieb eines Abstreiferschildes einer Bodenfräsmaschine. Das Abstreiferleistenelement kann in einer ersten und in einer zweiten Betriebspositionen an einem Tragschild des Abstreiferschildes positioniert werden.

## Beschreibung

Die Erfindung betrifft ein Abstreiferleistenelement für einen Abstreiferschild einer Bodenfräsmaschine, eine Bodenfräsmaschine mit einem Abstreiferschild sowie ein Verfahren zum Betrieb eines Abstreiferschildes einer Bodenfräsmaschine.

Bodenfräsmaschinen, wie Straßenfräsen, Recycler, Stabilisierer oder Surface-Miner, werden häufig im Straßen- oder Wegebau oder im Tagebaubetrieb eingesetzt. Sie verfügen üblicherweise über einen Maschinenrahmen, einen Fahrstand, mehrere Fahreinrichtungen, wie beispielsweise Ketten und/oder Räder, und eine Antriebseinrichtung, umfassend beispielsweise ein oder mehrere Antriebsmotoren. Bei dem oder den Antriebsmotoren kann es sich insbesondere um einen oder mehrere Verbrennungsmotoren, insbesondere Dieselverbrennungsmotoren, und/oder einen oder mehrere Elektromotoren handeln, über die die für den Fahr- und Arbeitsbetrieb der Bodenfräsmaschine erforderliche Antriebsenergie bereitgestellt wird.

Derartige Bodenfräsmaschinen dienen zum Auffräsen, teilweise auch Abtragen, einer Oberflächenschicht eines Bodenuntergrundes, wie beispielsweise einer Asphaltdecke. Dazu kann es vorgesehen sein, dass die Bodenfräsmaschine eine in einem Fräswalzenkasten rotierbar gelagerte Fräswalze umfasst, die im Arbeits- bzw. Fräsbetrieb in einer Frästiefe in den Bodenuntergrund eingreift und diesen auffräst. Die Fräswalze kann beispielsweise einen Hohlzylinder umfassen, auf dessen Außenmantelfläche eine Vielzahl von Meißeleinrichtungen angeordnet ist. Das abgefräste und sich im Inneren des Fräswalzenkastens ansammelnde Fräsgut kann häufig über ein Abwurfband entweder in oder entgegen der Arbeitsrichtung auf ein Transportfahrzeug übergeben und abtransportiert werden. Die in Arbeitsrichtung bzw. Vorwärtsrichtung der Bodenfräsmaschine hintere Wand des Fräswalzenkastens ist häufig als höhenverstellbare Abstreifeinrichtung mit einem Abstreiferschild ausgebildet. Bodenfräsmaschinen mit derartigen Abstreifeinrichtungen sind beispielsweise aus der DE 102012012607 A1 bekannt. Die Abstreifeinrichtung umfasst einen Tragschild, an dessen Unterkante bzw. dessen unterem Randbereich mehrere Abstreiferleistenelemente austauschbar angeordnet sind. Der Tragschild keinen einen, beispielsweise gegenüber dem Fräswalzenkasten verschwenkbaren, Oberschild und einen an dem Oberschild verstellbar gelagerten Unterschild aufweisen. Der Unterschild ist dann derjenige Schildteil, der die Abstreiferleistenelemente trägt bzw. an dem das oder die Abstreiferleistenelemente unmittelbar gelagert sind. Die Abstreifereinrichtung kann im Fräs- bzw. Arbeitsbetrieb der Bodenfräsmaschine auf der Oberfläche des erzeugten Fräsbettes entlangkratzend mitgeführt werden und auf diese Weise beispielsweise verhindern, dass Fräsgut in Arbeitsrichtung der Bodenfräsmaschine gesehen nach hinten aus dem Fräswalzenkasteninneren austritt und auf dem Fräsbett verbleibt.

DE102017116757A1 offenbart eine Abstreiferleiste mit Schneidelementen, deren Schneide zumindest bereichsweise nicht parallel zur Längsachse angestellt sind. DE202010008045U1 offenbart eine Abstreiferleiste mit einem Basisteil mit einem Hinterschnitt, der eine Steckaufnahme für einen Steckansatz eines Abscherelementes bildet. DE102014007907A1 offenbart eine Anordnung, bei der an dem wenigstens einen Abstreiferleistenelement und dem Tragschild zusätzlich zu einer Fixiereinrichtung eine separate Formschlusseinrichtung mit Formschlusselementen am Abstreiferleistenelement und am Tragschild vorhanden ist, wobei die Formschlusselemente wenigstens teilweise komplementär ineinandergreifen und ein Verschieben des wenigstens einen Abstreiferleistenelementes am Tragschild, insbesondere auch in Längserstreckungsrichtung, d.h. in Richtung der horizontalen Breite der Abstreifeinrichtung quer zur Arbeitsrichtung der Bodenfräsmaschine, wenigstens teilweise verhindern.

Hiervon ausgehend besteht die Aufgabe der Erfindung darin, eine Möglichkeit anzugeben, den Betrieb eines Abstreiferschildes mit einem Tragschild und wenigstens einem Abstreiferleistenelement weiter zu optimieren.

Die Lösung der Aufgabe gelingt mit einem Abstreiferleistenelement für einen Abstreiferschild einer Bodenfräsmaschine, mit einer Bodenfräsmaschine mit einem Abstreiferschild sowie mit einem Verfahren zum Betrieb eines Abstreiferschildes einer Bodenfräsmaschine gemäß den unabhängigen Ansprüchen. Bevorzugte Weiterbildungen sind in den abhängigen Ansprüchen angegeben.

In einem ersten Aspekt betrifft die Erfindung somit ein Abstreiferleistenelement für einen Abstreiferschild einer Bodenfräsmaschine. Das Abstreiferleistenelement ist bei bestimmungsgemäßer Verwendung somit dazu vorgesehen und ausgebildet, an einem Tragschild einer Bodenfräsmaschine anmontiert und im Arbeits- bzw. Fräsbetrieb der Bodenfräsmaschine auf dem Fräsbett entlanggleitend bzw. entlangkratzend mitgeführt zu werden. Bei dem Abstreiferleistenelement kann es sich somit insbesondere um ein gegenüber dem Tragschild auswechselbares Austauschteil handeln. Es versteht sich, dass an dem Tragschild der Bodenfräsmaschine auch mehrere, insbesondere zueinander baugleich ausgebildete, Abstreiferleistenelemente miteinander kombiniert angeordnet werden können, um in ihrer Gesamtheit einen Schutz insbesondere der Unterkante des Abstreiferschildes, ganz besonders des Tragschildes, zur Verfügung zu stellen. Die Abstreiferleistenelemente können auch als Seitenschutz das Tragschilds genutzt werden, vorausgesetzt, der Tragschild ist zur entsprechenden Aufnahme ausgebildet.

Ein Teil des Abstreiferleistenelementes ist ein Basisteil. Hierbei kann es sich beispielsweise um ein, gegebenenfalls auch nachbearbeitetes, Schmiedeteil handeln. Das Basisteil stellt insbesondere die wesentliche Tragstruktur des Abstreiferleistenelementes selbst dar und trägt mehrere Bodenkontaktelemente. Bei den Bodenkontaktelementen handelt es sich um Elemente, die bei bestimmungsgemäßer Verwendung des Abstreiferleistenelementes die Oberfläche des Fräsbettes kontaktieren und auf dieser im Fräs- bzw. Arbeitsbetrieb entlangkratzen. Bei den Bodenkontaktelementen kann es sich daher auch vorzugsweise um Elemente aus einem gegenüber dem Basisteil härteren und damit verschleißfesteren Material handeln. Dies kann beispielsweise ein Hartmetallmaterial, insbesondere ein Metallmatrix-Verbundwerkstoff, wie insbesondere ein Wolframcarbid-Kobalt-Hartmetall, sein. Ergänzend oder alternativ kann hier auch auf polykristalline Diamanten (PCD bzw. *polycrystalline diamonds*) oder insbesondere thermisch stabile polykristalline Diamanten (TSP) oder Bornitrid zurückgegriffen werden. Das Basisteil verbindet letztendlich die Bodenkontaktelemente mit dem Tragschild. Dazu können die Bodenkontaktelemente beispielsweise über eine Lötverbindung fest mit dem Basisteil verbunden sein. Es ist bevorzugt, wenn das Abstreiferleistenelement für sich ausschließlich aus dem Basisteil und den Bodenkontaktelementen, gegebenenfalls zusammen mit der entsprechenden Lötverbindung, besteht.

Das Abstreiferleistenelement insgesamt umfasst eine, insbesondere ausschließlich, von dem Basisteil gebildete Anlagerückseite, eine der Anlagerückseite gegenüberliegende Vorderseite sowie die Vorderseite mit der Anlagerückseite verbindende Seitenflanken. Bei der Vorderseite handelt es sich insbesondere um diejenige Außenoberfläche des Abstreiferleistenelementes, die bei einer bestimmungsgemäßen Verwendung des Abstreiferleistenelementes in Arbeits- bzw. Fräsrichtung nach vorn gerichtet ist. Bei der Anlagenrückseite des Abstreiferleistenelementes handelt es sich dagegen insbesondere um diejenige Außenoberfläche des Abstreiferleistenelementes, die bei einer bestimmungsgemäßen Verwendung des Abstreiferleistenelementes in Arbeits- bzw. Fräsrichtung nach hinten gerichtet ist, der Vorderseite somit gegenüberliegt und die, vorzugsweise zumindest zu wesentlichen Teilen, bei einer bestimmungsgemäßen Verwendung am Tragschild, insbesondere direkt und unmittelbar, anliegt. Die Seitenflanken bezeichnen dagegen die Seitenwände des Abstreiferleistenelementes bzw. diejenigen Außenoberflächen des Abstreiferleistenelementes, über die die Außenoberflächen der Vorderseite und der Anlagerückseite miteinander verbunden sind. Während die Außenoberflächen der Vorderseite und der Anlagerückseite somit zumindest zu wesentlichen Teilen in zueinander parallelen Ebenen liegen können, erstrecken sich die Flächen der Seitenflanken idealerweise zumindest zu wesentlichen Teilen in Ebenen, die in einem Winkel zu den Außenoberflächen der Vorderseite und/oder der Anlagerückseite stehen. Es versteht sich, dass weder die Vorderseite noch die Anlagerückseite noch die Seitenflanken notwendigerweise jeweils vollständig in einer Ebene plan verlaufen und/oder vollständig plan ausgebildet sein müssen. Die vorstehenden Angaben betreffen vorzugsweise vielmehr Angaben zur Orientierung und zur Festlegung und Benennung einzelner Seiten des, insgesamt beispielsweise im Wesentlichen quaderförmig ausgebildeten, Abstreiferleistenelementes.

Bei den Seitenflanken kann es sich um zwei in eine Längserstreckungsrichtung des Abstreiferleistenelementes verlaufende Längsseitenflanken und zwei die beiden Längsseitenflanken endständig miteinander verbindende Kurzseitenflanken handeln. Die Längserstreckungsrichtung des Abstreiferleistenelementes bezeichnet insbesondere die Erstreckung des Abstreiferleistenelementes bei seiner bestimmungsgemäßen Verwendung entlang einer Unterkante des Tragschildes bzw. in Horizontalrichtung quer zur Arbeits- bzw. Fräsrichtung der Bodenfräsmaschine. Ergänzend oder alternativ bezeichnet die Längserstreckung des Abstreiferleistenelementes somit die Längsachse der Fläche, die erhalten wird, wenn die Vorderseite des Abstreiferleistenelementes in eine virtuelle Projektionsebene derart projiziert wird, dass ihre Fläche maximal groß ist. Diese Fläche kann insbesondere zumindest im Wesentlichen rechteckig sein. Die Längserstreckung des Abstreiferleistenelementes entspricht der Längserstreckung des Abstreiferleistenelementes in Richtung der zueinander parallel verlaufenden Längserstreckungen der beiden Kratzleisten. Die Längserstreckung des Abstreiferleistenelementes entspricht in dieser Darstellung der Länge dieses Rechtecks (nicht der Diagonalen) und die Breitenerstreckung des Abstreiferleistenelementes der Höhe dieses Rechtecks. Ergänzend oder alternativ kann die Längserstreckung des Abstreiferleistenelementes in Richtung und parallel zu den Außenkanten der beiden Kratzleisten sein, insbesondere in der vorstehend beschriebenen Projektion des Abstreiferleistenelementes in diese virtuelle Projektionsebene. Die Erstreckung der Längsseitenflanken, insbesondere in der vorstehend genannten Projektionsebene, ist vorzugsweise größer als die Erstreckung der Kurzseitenflanken, insbesondere um den Faktor vier oder mehr größer gegenüber der Erstreckung der Kurzseitenflanken.

Teil des Abstreiferleistenelementes sind ferner ein oder mehrere Befestigungselemente oder Befestigungselementaufnahmen, die bei bestimmungsgemäßer Verwendung des Abstreiferleistenelementes zur Befestigung des Abstreiferleistenelementes an dem Abstreiferschild bzw. dem Tragschild des Abstreiferschildes der Bodenfräsmaschine dienen, gegebenenfalls unter Verwendung weiterer Befestigungselemente und/oder Befestigungselementaufnahmen. Bei den Befestigungselementen des Abstreiferleistenelementes kann es sich beispielsweise um fest mit dem Basisteil verbundene Schraubbolzen handeln. Bei den Befestigungselementaufnahmen kann es sich beispielsweise um eine oder mehrere Öffnungen, auch Durchgangsöffnungen, zum Ein- oder Hindurchführen einer Befestigungsschraube oder ähnliche Befestigungselemente handeln. Die Öffnungen können ein oder kein Innengewinde aufweisen. Die Befestigungselemente und/oder Befestigungselementaufnahmen des Abstreiferleistenelementes sind dazu vorgesehen und ausgebildet, Teil einer lösbaren Befestigung bzw. lösbaren Befestigungseinrichtung des Abstreiferleistenelementes an dem Tragschild zu sein.

Das Abstreiferleistenelement weist entlang der die Vorderseite in Längserstreckungsrichtung des Abstreiferleistenelementes begrenzenden Längskanten eine erste Kratzleiste und eine zweite Kratzleiste auf. Die erste und die zweite Kratzleiste bezeichnen insbesondere Bereiche des Abstreiferleistenelementes, die bei bestimmungsgemäßer Verwendung des Abstreiferleistenelementes die in Vertikalrichtung untere Kante der Vorderseite des Abstreiferleistenelementes bilden und dabei insbesondere auch direkt mit dem Fräsbett in Kontakt treten können und auf diesem entlanggleiten. Die ersten und die zweite Kratzleiste werden bevorzugt ausschließlich von den Bodenkontaktelementen gebildet.

Die erste Kratzleiste erstreckt sich entlang einer ersten in Längserstreckungsrichtung verlaufenden Längskante des Basisteils, an der die Vorderseite des Abstreiferleistenelementes und eine der beiden Längsseitenflanken des Abstreiferleistenelement aneinanderstoßen. Die zweite Kratzleiste erstreckt sich entlang einer zweiten in Längserstreckungsrichtung des Abstreiferleistenelementes verlaufenden Längskante des Basisteils, an der die Vorderseite des Abstreiferleistenelementes und die andere der beiden Längsseitenflanken des Abstreiferleistenelementes aneinanderstoßen. Das Abstreiferleistenelement umfasst somit insgesamt zwei Kratzleisten, die sich beide, insbesondere parallel zueinander, in Richtung der Längserstreckung des Abstreiferleistenelementes, insbesondere über dessen gesamte jeweilige Längskante hinweg, erstrecken und die in Richtung der Breitenerstreckung des Abstreiferleistenelementes bzw. senkrecht zu dem einander parallelen Verlauf mit einem Abstand zueinander versetzt sind.

Die erste und die zweite Kratzleiste werden jeweils durch wenigstens ein Bodenkontaktelement, insbesondere jeweils durch mehrere in Richtung der Längserstreckungsrichtung des Abstreiferleistenelementes bzw. des Basisteils unmittelbar nebeneinander am Basisteil angeordnete Bodenkontaktelemente, gebildet. Es ist besonders vorteilhaft, wenn alle der Bodenkontaktelemente des Abstreiferleistenelementes aus demselben Material bestehen und/oder die gleiche Form aufweisen. Sämtliche Bodenkontaktelemente des Abstreiferleistenelementes sind somit bevorzugt untereinander hinsichtlich Form und Material identisch.

Die einzelnen Bodenkontaktelemente jeweils einer Kratzleiste können ergänzend oder alternativ in Richtung der Längserstreckung des Abstreiferleistenelementes komplementär zueinander ausgebildete Anlageflächen aufweisen, über die sie unmittelbar aneinander anstoßend am Basisteil des Abstreiferleistenelementes angeordnet sind.

Es ist schließlich vorgesehen, dass die Bodenkontaktelemente des Abstreiferleistenelementes mit ihrer Außenoberfläche jeweils einen Teil der Vorderseite und einen Teil einer der beiden Längsseitenflanken des Abstreiferleistenelementes bilden. Die Bodenkontaktelemente sind somit idealerweise derart an dem Abstreiferleistenelement angeordnet, dass sie mit ihrer Außenoberfläche jeweils den Kantenbereich zwischen der Vorderseite des Abstreiferleistenelementes und einer der Längsseitenflanken bilden. Das Basisteil ist somit in Bezug auf die Außenoberfläche des Abstreiferleistenelementes im Bereich der Vorderseite und der Längsseitenflanken idealerweise im Bereich dieser Längskanten bzw. im Bereich der an den Längskanten aneinanderstoßenden Flächenanteile der Vorderseite und der jeweiligen Längsseitenflanke bzw. der dadurch gebildeten Kante vollständig von den Bodenkontaktelementen abgedeckt. Damit bietet das erfindungsgemäße Abstreiferleistenelement im Bereich der beiden einander gegenüberliegenden Längskanten eine erhöhte Verschleißresistenz und der Nutzer kann das Abstreiferleistenelement wahlweise bzw. nacheinander mit der einen oder mit der anderen Längskante in Vertikalrichtung nach unten bzw. in zwei Betriebspositionen an dem Tragschild befestigen.

Für das Abstreiferleistenelement ist es ferner vorgesehen, dass es auf seiner Anlagerückseite eine in Richtung senkrecht von der Anlagerückseite vor- und/oder rückspringende dreidimensional ausgeformte Anlageformation zur formschlüssigen Anlage an einer durch einen Tragschild gebildeten Gegenformation aufweist. Die Anlageformation ist somit geeignet, an einer Gegenformation eines Tragschildes im montierten Zustand anzuliegen. Dabei ist es vorgesehen, dass die Anlageformation eine vom Basisteil gebildete Anlagestufe mit einer hinteren Anlagewand und einer über eine Seitenwandfläche in Richtung der Vorderseite zur hinteren Anlagewand beabstandeten vorderen Schutzwand umfasst. Auf diese Weise wird somit eine Anlagestruktur erhalten, die mehrere, zueinander in Richtung zur Vorderseite in verschiedenen Abständen verlaufende Wände bzw. Flächen umfasst, die sich quer zur Richtung zur Vorderseite am Abstreiferleistenelement erstrecken und insbesondere vom Basisteil gebildet werden. Diese Wände können plan bzw. eben ausgebildet sein und/oder parallel zueinander verlaufen. Die zur Beabstandung dieser Wände vorhandene Seitenwandfläche kann zur Positionssicherung des Abstreiferleistenelementes am Tragschild genutzt werden, wie nachstehen noch näher beschrieben, und somit ebenfalls zur unmittelbaren Anlage am Tragschild ausgebildet und vorgesehen sein. Gleichzeitig kann ein Schutz der Anlageformation durch das Basisteil selbst mit Hilfe der Schutzwand bereitgestellt werden, wie ebenfalls nachstehend noch näher beschrieben.

Die Schutzwand schützt insbesondere die Seitenwand der Anlageformation zur Vorderseite des Abstreiferleistenelementes hin. Ein Schutz der Anlageformation selbst kann beispielsweise dadurch erreicht werden, dass das Basisteil derart ausgebildet ist, dass die dreidimensional ausgeformte Anlageformation in Richtung zur Vorderseite hin vollständig vom Basisteil überlappt wird. Dies bedeutet, dass das Basisteil in diesem Fall in Richtung zur Vorderseite hin zumindest stellenweise breiter ausgebildet sein kann als es in Richtung zur Vorderseite auf Höhe der Anlageformation, zumindest auf Höhe der Seitenwand der Anlagestufe ausgebildet ist. Damit überlappt das Basisteil diesen Bereich in Richtung zur Vorderseite und kann im Arbeitseinsatz, in dem das Abstreiferleistenelement im Wesentlichen mit der Vorderseite und der jeweiligen vorderen Längskante in Kontakt mit beispielsweise Fräsgut gelangt, den entgegen der Richtung zur Vorderseite dahinterliegenden Bereich der Anlagestufe, insbesondere inklusiv der sich an die Seitenwand anschließenden Schutzwand überdecken und damit mechanisch schützen. Auf diese Weise kann beispielsweise erreicht werden, dass auch bei fortschreitendem Verschleiß am Abstreiferleistenelement die Anlageformation, insbesondere im Bereich der hinteren Anlagewand sowie im Bereich der Seitenwand, intakt bleibt.

Mithilfe der auf der Anlagerückseite des Abstreiferleistenelementes in Richtung senkrecht von der Anlagerückseite vor- und/oder rückspringende dreidimensional ausgeformten Anlageformation zur formschlüssigen Anlage an einer durch den Tragschild gebildeten Gegenformation kann ein Wechsel der Positionierung des Abstreiferleistenelementes an dem Tragschild erleichtert werden. Die Anlageformation kann in Form einer in Längserstreckungsrichtung des Abstreiferleistenelementes verlaufenden Anlagenut und/oder eines in Längserstreckungsrichtung des Abstreiferleistenelementes verlaufenden Anlagebalkens ausgebildet sein. Bei einer Anlagenut bildet der Nutboden dann beispielsweise die vordere Anlagewand und die stirnseitigen Flächen der Nutwände die hintere Anlagewand. Bei einem Anlagebalken bildet beispielsweise die der Vorderseite gegenüberliegende Rückseite des Anlagebalkens die hintere Anlagewand und die sich in Richtung zur Vorderseite an den Anlagebalken anschließende Rückwand des übrigen Basisteils die vordere Anlagewand. Die Anlageformation ist vorzugsweise gegenüber einer in Richtung der Längserstreckung des Abstreiferleistenelementes verlaufenden virtuellen Ebene spiegelsymmetrisch ausgebildet, um eine formschlüssige Anlage in beiden Betriebspositionen des Abstreiferleistenelementes zu ermöglichen. Teil der Anlageformation kann ferner eine Feinstruktur, wie beispielsweise eine Riffelung oder ähnliches sein.

Es kann vorgesehen sein, dass die Anlageformation eine in Längserstreckungsrichtung des Abstreiferleistenelementes wirkende Verschiebesicherung aufweist. Die Verschiebesicherung kann beispielsweise ein oder mehrere sich in einem Winkel gegenüber der Längserstreckungsrichtung erhebende und/oder absenkende Strukturelemente umfassen, insbesondere beispielsweise in Form im Basisteil ausgeformten dreidimensionalen Verformungen, insbesondere im Bereich der Anlagerückseite und/oder der Längsseitenflanken. Bei bestimmungsgemäßer Verwendung des Abstreiferleistenelementes kann es vorgesehen sein, dass am Tragschild entsprechende komplementäre Gegenformationen vorhanden sind, die in Anlage mit den dreidimensionalen Verformungen des Abstreiferleistenelementes gelangen. Es kann vorgesehen sein, dass das Abstreiferleistenelement im Bereich seiner Längsseitenflanken, insbesondere senkrecht, eine oder mehrere vor- und/oder rückspringende dreidimensional verformte Anlageformationen zur formschlüssigen Anlage an einer durch einen Tragschild einer der Abstreiferschild gebildeten Gegenformation aufweist. Auf diese Weise gelingt die Festlegung einer eindeutigen Relativlage des Abstreiferleistenelementes am Tragschild, wobei die Anlageformationen an dem Abstreiferleistenelement vorzugsweise derart ausgebildet sind, dass jeweils eine eindeutige Relativlage des Abstreiferleistenelementes gegenüber dem Tragschild in beiden Betriebspositionen des Abstreiferleistenelementes erreicht wird. Dazu können die Anlageformationen beispielsweise im Bereich der beiden Längsseitenflanken des Abstreiferleistenelementes ausgebildet sein.

Insbesondere ist es möglich, dass die Verschiebesicherung als ein in der Seitenwandfläche der Anlagestufe ausgeformter Vor- und/oder Rücksprung ausgebildet ist. Dies kann beispielsweise in Form einer in der Seitenwandfläche ausgebildeten Aussparung und/oder eines von einer Wandfläche der Seitenwandfläche quer zur Längserstreckungsrichtung des Abstreiferleistenelementes und quer zur Richtung von der Anlagerückseite zur Vorderseite hin vorstehenden Vorsprungs vorliegen. Auf diese Weise können eine oder mehrere Anschlagflächen bereitgestellt werden, die sich wenigstens teilweise quer zur Längserstreckungsrichtung des Abstreiferleistenelementes erstrecken und im Zusammenwirken mit komplementär am Tragschild ausgebildeten Anlageformationen einen Queranschlag bzw. Formschluss bilden können, der eine Querverschiebung des Abstreiferleistenelementes am Tragschild, konkret quer zur einer Vorschubrichtung und in Horizontalrichtung formschlüssig unterbindet. Dazu können geeignete Gegenanlageformationen am Tragschild vorgesehen sein. Ideal ist es, wenn die Seitenwandfläche insbesondere im Bereich derartiger Vor- und/oder Rücksprünge in der Seitenwand, die sich quer zur Richtung von der hinteren Anlagefläche zur Vorderseite des Abstreiferleistenelementes in erstrecken, in Richtung zur Vorderseite des Abstreiferleistenelementes von der Schutzwand überlappt werden, um diesen Bereich im Betrieb vor äußeren Einflüssen zu schützen.

Bevorzugt weist das Abstreiferleistenelement, insbesondere das Basisteil, auf der Anlagerückseite wenigstens eine, insbesondere gleichzeitig in Richtung und/oder bis in die Fläche einer Längsseitenflanke und/oder der Seitenwand der Anlagestufe, geöffnet ausgebildete, Anlagetasche auf, die Teil der dreidimensional ausgeformten Anlageformation des Anlagestufe ist. Die Anlagetasche bezeichnet somit eine lokale, insbesondere das Basisteil nicht vollständig durchsetzende, Vertiefung und/oder Aussparung innerhalb der Anlagerückseite. Die Anlagetasche kann derart ausgebildet sein, dass sie nicht nur zur Anlagerückseite hin, sondern gleichzeitig auch zu einer Längsseitenflanke und/oder zur Seitenwand der Anlagestufe hin offen ausgebildet ist. Damit ist die Anlagetasche von der Anlagerückseite des Abstreiferleistenelementes in Richtung der Vorderseite gesehen vollständig abgedeckt bzw. wird von Teilen desselben überlappt, insbesondere wenigstens vom Basisteil. Es kann vorteilhaft sein, wenn auf der Anlagerückseite des Abstreiferleistenelementes mehrere solcher Taschen vorhanden sind, insbesondere in einer zueinander punktsymmetrischen Anordnung in einer Draufsicht auf die Anlagerückseite des Abstreiferleistenelementes bzw. in einer virtuellen Projektionsebene, in der die Fläche der Anlagerückseite maximal groß ist. Ideal ist es, wenn wenigstens zwei solcher Anlagetaschen von dem Abstreiferleistenelement umfasst sind, wobei eine der wenigstens zwei Anlagetaschen zu der einen Längsseitenflanke und die andere der wenigstens zwei Anlagetaschen zu der anderen Längsseitenflanke geöffnet hin ausgebildet sein kann.

Es kann vorteilhaft sein, wenn das wenigstens eine Bodenkontaktelement wenigstens einer der Kratzleisten mit seiner jeweiligen Außenoberfläche im Bereich einer der Längsseitenflanken und/oder der Vorderseite des Abstreiferleistenelementes bündig mit einer Außenoberfläche des angrenzenden Basisteils abschließt. Ideal ist es, wenn sämtlicher der Bodenkontaktelemente wenigstens einer der beiden Kratzleisten, insbesondere beider Kratzleisten, bündig mit einer Außenoberfläche des angrenzenden Basisteils abschließen. Das Basisteil und das wenigstens eine Bodenkontaktelement, insbesondere sämtliche der Bodenkontaktelemente der einen und/oder der anderen Kratzleiste, sind in diesem Bereich dann entsprechend überstandsfrei relativ zueinander. Besonders bevorzugt ist es, wenn alle Bodenkontaktelemente einer Kratzleiste zusammen mit ihrer jeweiligen Außenoberfläche überstandsfrei gegenüber der jeweiligen Außenoberfläche im Bereich einer der Längsseitenflanken und/oder der Vorderseite des Abstreiferleistenelementes am Basisteil angeordnet sind.

Das Abstreiferleistenelement kann derart ausgebildet sein, dass es in einer Projektionsebene senkrecht zur Längserstreckungsrichtung des Abstreiferleistenelementes von der Vorderseite kommend in Richtung zur Anlagerückseite verjüngend ausgebildet ist. Das Querschnittsprofil des Abstreiferleistenelementes kann somit in einer Schnittebene senkrecht zur Längserstreckungsrichtung, insbesondere wenigstens teilweise, in Form eines Trapezes oder zumindest trapezartig ausgebildet sein, wobei trapezartig eine Querschnittskontur bezeichnet, die nicht streng geometrisch einem Trapez entspricht, aber im Wesentlichen an ein Trapez angelehnt ist. Diese Verjüngung kann durch das gesamte Abstreiferleistenelement gebildet werden oder alternativ nur durch das Basisteil des Abstreiferleistenelementes.

Es ist möglich, dass die von dem Basisteil gebildeten Bereiche der Längsseitenflanken in einer Projektionsebene senkrecht zur Längserstreckungsrichtung parallel zueinander verlaufen. Es kann allerdings bevorzugt sein, wenn die von dem Basisteil gebildeten Bereiche der Längsseitenflanken in einer Projektionsebene senkrecht zur Längserstreckungsrichtung in einem Winkel im Bereich von 45° bis 20°, insbesondere 35° bis 25°, zueinander verlaufen. Ergänzend oder alternativ kann es vorteilhaft sein, wenn die von dem Basisteil gebildeten Bereiche der Längsseitenflanken in einer Projektionsebene senkrecht zur Längserstreckungsrichtung und gegenüber einer in dieser Projektionsebene verlaufenden Symmetrieachse in einem Winkel im Bereich von 25° bis 10°, insbesondere 20° bis 15°, verlaufen. In diesen Fällen wird am Basisteil gegenüber der Vorderseite des Abstreiferleistenelementes in Richtung zur Anlagerückseite eine Art Hinterschneidung erhalten, so dass Verschleißerscheinungen am Basisteil bei einer bestimmungsgemäßen Verwendung des Abstreiferleistenelementes reduziert werden können.

Es kann bevorzugt sein, wenn das Abstreiferleistenelement gegenüber einer sich entlang seiner Längserstreckungsrichtung erstreckenden Symmetrieebene spiegelsymmetrisch ausgebildet ist. In diesem Fall kann das Abstreiferleistenelement in seinen beiden Betriebspositionen in zueinander identischer Weise genutzt werden, da Relativlagen des Basisteils und der jeweiligen Bodenkontaktelemente relativ zum Tragschild im Rahmen einer bestimmungsgemäßen Verwendung des Abstreiferleistenelementes in beiden Betriebspositionen identisch sind.

Alternativ ist es aber auch möglich, dass das Abstreiferleistenelement gegenüber einer sich entlang seiner Längserstreckungsrichtung erstreckenden Symmetrieebene auf der Anlagerückseite spiegelsymmetrisch und im Bereich der Längsseitenflanken und/oder auf der Vorderseite unsymmetrisch ausgebildet ist bzw. das Abstreiferleistenelement derart ausgebildet ist, dass es entlang keiner entlang der Längserstreckungsrichtung verlaufenden Symmetrieebene spiegelsymmetrisch ausgebildet ist. Auf diese Weise können sich bezüglich der ersten Betriebsposition, in der die erste Kratzleiste dem Bodenuntergrund zugewandt ist, und der zweiten Betriebsposition, in der die zweite Kratzleiste dem Bodenuntergrund zugewandt ist, Unterschiede ergeben, insbesondere in Bezug auf die Relativausrichtung der jeweiligen Bodenkontaktelemente der ersten und der zweiten Kratzleiste zum Bodenuntergrund, ganz besonders, wenn diese für sich und untereinander hinsichtlich ihrer Form identisch ausgebildet sind. Ergänzend oder alternativ kann dies aber auch dadurch erreicht werden, dass das wenigstens eine Bodenkontaktelement der ersten Kratzleiste gegenüber dem wenigstens einen Bodenkontaktelement der zweiten Kratzleiste hinsichtlich der Form andersartig ausgebildet ist.

Die Bodenkontaktelemente der ersten Kratzleiste und der zweiten Kratzleiste können in einer Ebene senkrecht zur Längserstreckungsrichtung des Abstreiferleistenelementes auf ihrer Außenseite eine Langseite und eine Kurzseite aufweisen. Die Erstreckung der Bodenkontaktelemente auf der Langseite ist entsprechend größer als auf der Kurzseite. Für diese Art der Ausbildung und Anordnung der Bodenkontaktelemente am Basisteil kann es vorgesehen sein, dass die Bodenkontaktelemente der ersten Kratzleiste und der zweite Kratzleiste mit ihrer Langseite einen Teil der Vorderseite und mit ihrer Kurzseite einen Teil der jeweiligen Längsseitenflanke oder umgekehrt des Abstreiferleistenelementes bilden. Alternativ ist es möglich, dass das wenigstens eine Bodenkontaktelement der ersten Kratzleiste mit seiner Langseite einen Teil der Vorderseite und mit seiner Kurzseite einen Teil einer der Längsseitenflanken und das wenigstens eine Bodenkontaktelement der zweiten Kratzleiste mit seiner Langseite einen Teil der anderen Längsseitenflanke und mit seine Kurzseite einen Teil der Vorderseite bilden. Insbesondere auch für diese Ausführungsformen kann es jedoch vorteilhaft sein, wenn die einzelnen Bodenkontaktelemente untereinander hinsichtlich ihrer Form identisch zueinander ausgebildete sind. Auf diese Weise gelingt es mit zueinander identischen Ausführungsformen der Bodenkontaktelemente an sich verschiedenartige Anordnungen des wenigstens einen Bodenkontaktelementes der ersten Kratzleiste gegenüber dem wenigstens einen Bodenkontaktelement der zweiten Kratzleiste zu erreichen.

Die zueinander verschiedenartige Ausbildung der ersten und der zweiten Kratzleiste in der jeweiligen Betriebsposition eröffnet die Möglichkeit, Funktionen und/oder Wirkungen des Abstreiferleistenelementes im Arbeitsbetrieb einer Bodenfräsmaschine in den Vordergrund und andere Funktionen und/oder Wirkungen in den Hintergrund zu rücken. So ist es beispielsweise möglich, dass das wenigstens eine Bodenkontaktelement der ersten Kratzleiste derart an dem Basisteil angeordnet ist, dass es in einer Arbeitsstellung des Abstreiferleistenelementes vorranging eine Abkratzfunktion bereitstellt. In dieser Ausführungsform verläuft die von dem jeweiligen wenigstens einen Bodenkontaktelement gebildete Längskante direkt auf dem Bodenuntergrund. Mit dieser Ausführungsform können zwar besonders gute Abkratzergebnisse erhalten werden. Allerdings steigt hier die Gefahr, dass das Abstreiferleistenelement an einem auch schon vergleichsweise wenig in Vertikalrichtung von der Bodenfläche aufragenden Hindernis hängenbleibt. Alternativ kann es daher auch vorteilhaft sein, wenn das wenigstens eine Bodenkontaktelement der zweiten Kratzleiste derart an dem Basisteil angeordnet ist, dass es in einer Arbeitsstellung des Abstreiferleistenelementes vorranging eine Gleitfunktion bereitstellt. In dieser Ausführungsform verläuft die von dem jeweiligen wenigstens einen Bodenkontaktelement gebildete in Arbeitsrichtung gesehen vordere Längskante beispielsweise mit einem sich in Vertikalrichtung erstreckenden Abstand gegenüber dem Bodenuntergrund und das Bodenkontaktelement nähert sich im Bereich seiner Längsseitenflanke bis auf den Bodenuntergrund an, wenn das Abstreiferleistenelement auf den Bodenuntergrund gedrückt wird. In diesem Fall wird durch das Bodenkontaktelement somit eine Art Einlaufschräge bereitgestellt, wodurch das Risiko, dass das Abstreiferleistenelement auch an einem auch schon vergleichsweise wenig in Vertikalrichtung von der Bodenfläche aufragenden Hindernis hängenbleibt, vermindert wird. Andererseits kann das Risiko steigen, dass das Abkratzergebnis nachteilig beeinflusst wird und insbesondere vergleichsweise kleine Partikel nicht abgeschabt werden.

Es kann vorteilhaft sein, wenn das wenigstens eine Bodenkontaktelement der ersten Kratzleiste, insbesondere mit seinen einen Teil der Vorderseite und einen Teil der jeweiligen Längsseitenflanke bildenden Flächen, gegenüber dem wenigstens einen Bodenkontaktelement der zweiten Kratzleiste, insbesondere mit seinen einen Teil der Vorderseite und einen Teil der jeweiligen Längsseitenflanke bildenden Flächen, in einer Projektionsebene senkrecht zur Längserstreckungsrichtung des Abstreiferleistenelementes und gegenüber einer in dieser Projektionsebene verlaufenden Symmetrieachse wenigstens der Anlagerückseite des Abstreiferleistenelementes um einen zueinander verschiedenen Winkelbetrag verkippt sind. Dies kann insbesondere bei zueinander identischen Bodenkontaktelementen der ersten und der zweiten Kratzleiste vorteilhaft sein.

Das Abstreiferleistenelement, zumindest aber das Basisteil, kann ein T-förmiges Querschnittsprofil senkrecht zur Längserstreckungsachse aufweisen. Die Anlagestufe kann auf diese Weise insbesondere einen sich in Längserstreckungsrichtung erstreckenden Anlagebalken aufweisen, der zur Rückseite des Basisteils entgegen der Richtung zur Vorderseite hin vorspringt. An den Anlagebalken können sich dann vom Basisteil gebildete quer zur Längserstreckungsrichtung und quer zur Richtung von der Rückseite zur Vorderseite des Abstreiferleistenelementes vorspringende Schenkel zu beiden Seiten des Anlagebalkens umfasst sein, die somit den Anlagebalken überlappen und über diesen in diese Querrichtung vorstehen. Insbesondere kann die von diesen Schenkeln gebildete Rückseite gleichzeitig Teil der Anlagestufe sein.

Die erste Kratzleiste und die zweite Kratzleiste können jeweils mehrere und in Längserstreckungsrichtung des Abstreiferleistenelementes, insbesondere direkt, nebeneinander angeordnete Bodenkontaktelemente aufweisen. Auf diese Weise kann unter Verwendung vergleichsweise kleiner bzw. kurzer Bodenkontaktelemente eine sich insgesamt vergleichsweise weit in die Längserstreckungsrichtung des Abstreiferleistenelementes erstreckende Kratzleiste erhalten werden.

Ein weiterer Aspekt der Erfindung betrifft eine, insbesondere selbstfahrende, Bodenfräsmaschine mit einem Abstreiferschild. Der Abstreiferschild kann Teil eines Fräswalzenkastens sein. Der Abstreiferschild kann insbesondere eine in Arbeits- bzw. Fräsrichtung der Bodenfräsmaschine gesehen hintere Begrenzung eines Innenraums des Fräswalzenkasten bilden bzw. der Fräswalze in Arbeitsrichtung gesehen nachlaufend angeordnet sein. Es kann ferner vorgesehen sein, dass der Abstreiferschild zwischen einer mit seiner Unterkante gegenüber dem Bodenuntergrund angehobenen Wartungsposition und einer auf den Bodenuntergrund abgesenkten Arbeitsposition verstellbar ist. Weitere mögliche konstruktive Merkmale einer Bodenfräsmaschine werden nachstehend im Rahmen der Figurenbeschreibung exemplarisch angegeben.

Der Abstreiferschild umfasst einen Tragschild und an dessen Unterkante angeordnet wenigstens ein austauschbares erfindungsgemäßes Abstreiferleistenelement, wie vorstehend beschrieben, ist. Dies bedeutet, dass dann, wenn sich der Abstreiferschild in der auf den Bodenuntergrund abgesenkten Arbeitsposition befindet, der Abstreiferschild über das Abstreiferleistenelement den Bodenuntergrund kontaktiert. Der Tragschild kann in seinem in Vertikalrichtung unteren Bereich, insbesondere Randbereich, eine Aufnahmeeinrichtung zur wenigstens teilweise in Vorwärtsrichtung der Bodenfräsmaschine und in Vertikalrichtung nach oben wirkenden formschlüssigen Aufnahme des wenigstens einen Abstreiferleistenelementes aufweisen. Der untere Bereich bezeichnet in Bezug auf die Erstreckung des Abstreiferschildes in Vertikalrichtung insbesondere das untere Drittel, ganz besonders das untere Fünftel des Absteiferschildes. Die Aufnahmeeinrichtung ist im Verhältnis zum Abstreiferleistenelement vorzugsweise derart ausgebildet, dass das Abstreiferleistenelement derart an dem Tragschild gelagert wird bzw. ist, dass der Abstreiferschild in seiner auf den Bodenuntergrund abgesenkten Arbeitsposition den Bodenuntergrund ausschließlich über das Abstreiferleistenelement kontaktiert und nicht über den Tragschild.

Die konkrete Ausführungsform der, idealerweise wenigstens teilweise komplementär zum Anlagebereich des Abstreiferleistenelementes ausgebildeten, Aufnahmeeinrichtung am Tragschild kann variieren. Sie kann beispielsweise in Form einer Aufnahmestufe, insbesondere mit einer gegenüber einer Vorderseite des Tragschildes entgegen der Vorwärts- bzw. Arbeitsrichtung der Bodenfräsmaschine rückversetzten Anlagefläche für das Abstreiferleistenelement, ausgebildet sein. Ergänzend oder alternativ kann sie als Anlagenut und/oder mit einer Riffelung oder vergleichbaren Anlagestrukturen ausgebildet sein. Es ist auch möglich, die Verbindung zwischen dem Abstreiferleistenelement und dem Tragschild in Form einer Schwalbenschwanzverbindung oder dergleichen auszubilden. Teil der Aufnahmeeinrichtung können ferner ein oder mehrere Formschlusselemente bzw. -strukturen sein, die zum wenigstens teilweisen, insbesondere formschlüssigen, Eingriff in eine oder mehrere der vorzugsweise von dem Abstreiferleistenelement umfassten Anlagetaschen ausgebildet sind. Diese Formschlusselemente können insbesondere derart ausgebildet sein, dass sie am Tragschild gegenüber an die jeweiligen Formschlusselemente angrenzenden Flächen vorstehend ausgebildet sind. Sie können wenigstens teilweise formschlüssig und komplementär zu einer oder mehreren der Anlagetaschen ausgebildet sein.

Wenn die Aufnahmeeinrichtung in Form einer Aufnahmestufe ausgebildet ist, ist es vorteilhaft, wenn sie wenigstens teilweise komplementär zur Anlagestufe des Abstreiferleistenelementes ausgebildet ist. Dies ermöglicht eine direkte formschlüssige Anlage der Anlagestufe am Tragschild und damit eine besonders zuverlässige Positionierung.

Es ist vorteilhaft, wenn die Aufnahmeeinrichtung eine Rückwandfläche umfasst, gegenüber der in Richtung zum Abstreiferleistenelement vor- und/oder rückspringende und/oder quer zur Richtung zum Abstreiferleistenelement vor- und/oder rückspringende und komplementär zur Anlagestufe des Abstreiferleistenelementes ausgebildete Formschlussstrukturen vorhanden sind, die in Richtung zur Vorderseite des Abstreiferleistenelementes vom Basisteil überlappt werden. Auf diese Weise können dann, wenn das Abstreiferleistenelement am Tragschild angeordnet ist, die Strukturen der Aufnahmeeinrichtung vor mechanischen Einflüssen, beispielsweise durch das Fräsgut geschützt werden. Die Formschlussstrukturen können insbesondere durch die Anlageformation am Abstreiferleistenelement und durch die Gegenanlageformation am Tragschild gebildet werden.

Besonders bevorzugt kann es sein, wenn das Abstreiferleistenelement wenigstens in einem Bereich seines Basisteils, insbesondere zusammen mit wenigstens einem Bereich des Bodenkontaktelementes, mit seiner unteren Seitenflankenfläche gegenüber dem Bodenuntergrund einen sich entgegen der Arbeitsrichtung der Bodenfräsmaschine öffnenden Freiwinkel, insbesondere im Bereich von größer 0° bis 20° und ganz besonders im Bereich von 5° bis 15°, bildet. Auf diese Weise kann das Basisteil vor Verschleiß geschützt werden und, sofern auch das Bodenkontaktelement entsprechend ausgebildet ist, eine Art Abkratzschneide erhalten werden, mit der besonders gute Abkratzergebnisse erhalten werden können.

Ergänzend oder alternativ kann es vorgesehen sein, dass das Bodenkontaktelement mit seiner Seitenflankenfläche gegenüber dem Bodenuntergrund einen sich in Arbeitsrichtung der Bodenfräsmaschine öffnenden Auflaufwinkel, insbesondere im Bereich von größer 0° bis 30° und ganz besonders im Bereich von 10° bis 20°, bildet. Mithilfe dieser Anordnung wird gerade keine Abkratzschneide am Bodenkontaktelement erhalten, sondern eine Art Auflaufschräge, die ein Übergleiten vergleichsweise kleiner Bodenhindernisse erleichtert.

Ein weiterer Aspekt der Erfindung betrifft schließlich ein Verfahren zum Betrieb eines Abstreiferschildes einer Bodenfräsmaschine, insbesondere einer erfindungsgemäßen Bodenfräsmaschine, wie vorstehend beschrieben.

Das Verfahren kann insbesondere in einem Schritt a) ein Lösen einer Befestigungseinrichtung umfassen, über die wenigstens ein Abstreiferleistenelement in einer ersten Betriebsposition an einem Tragschild des Abstreiferschildes derart befestigt ist, dass ein Bodenkontakt des Abstreiferleistenelementes im Arbeitsbetrieb der Bodenfräsmaschine über eine erste Kratzleiste des Abstreiferleistenelementes erfolgt. Beispielsweise für den Fall, dass das Abstreiferleistenelement im Bereich der ersten Kratzleiste verschlissen ist oder die Betriebseigenschaften des Abstreiferleistenelementes geändert werden sollen, kann das Abstreiferleistenelement somit aus der ersten Betriebsposition gelöst werden.

In einem Schritt b) kann es nun vorgesehen sein, dass ein Verstellen desselben Abstreiferleistenelementes in eine zweite Betriebsposition am Tragschild erfolgt. Dies kann derart erfolgen, dass beispielsweise nun ein Bodenkontakt des Abstreiferleistenelementes im Arbeitsbetrieb der Bodenfräsmaschine über eine zweite Kratzleiste des Abstreiferleistenelementes erfolgt. Das Abstreiferleistenelement kann dazu beispielsweise entsprechend gedreht werden.

Anschließend erfolgt in einem Schritt c) ein Befestigen des Abstreiferleistenelementes in der zweiten Betriebsposition am Tragschild durch ein Feststellen der Befestigungseinrichtung. Dabei kann ein Abdecken einer Formschlussverbindung zwischen dem Tragschild und der Anlagestufe des Abstreiferleistenelementes zur Vorderseite des Abstreiferleistenelementes durch das Basisteil erfolgen, wodurch gleichzeitig ein Schutz der Formschlussverbindung durch das Abstreiferleistenelement selbst, insbesondere durch dessen Basisteil, erreicht werden kann. Bei einer Fortsetzung des Betriebs der Bodenfräsmaschine erfolgt nun ein Kontaktieren des Bodenuntergrundes über die zweite Kratzleiste.

Das erfindungsgemäße Verfahren kann bevorzugt derart weitergebildet werden, dass die Relativlage des wenigstens einen Bodenkontaktelementes der ersten Kratzleiste in der ersten Betriebsposition des Abstreiferleistenelementes gegenüber der Relativlage des wenigstens einen Bodenkontaktelementes der zweiten Kratzleiste in der zweiten Betriebsposition des Abstreiferleistenelementes a) zueinander identisch sind und somit zu dem gleichen Abkratzverhalten führen oder b) sich voneinander unterscheiden und damit das Abkratzverhalten des Abstreiferschildes abhängig von der aktuellen Betriebsposition des Abstreiferleistenelementes variiert werden kann. Das Verfahren kann somit durch das Wechseln der Positionierung des Abstreiferleistenelementes aus der ersten Betriebsposition in die zweiter Betriebsposition oder umgekehrt ein Wechseln zumindest vorrangiger Betriebseigenschaften des am Tragschild installierten Abstreiferleistenelementes umfassen.

Die Erfindung wird nachstehend anhand der in den Figuren gezeigten Ausführungsbeispiele näher erläutert. Es zeigen schematisch:
- Fig. 1: eine Seitenansicht auf eine Bodenfräsmaschine;
- Fig. 2: eine perspektivische Rückansicht auf einen Fräswalzenkasten mit einem Abstreiferschild;
- Figuren 3A bis 3E: ein erstes Ausführungsbeispiel eines Abstreiferschildes mit einem Abstreiferleistenelement;
- Figuren 4A bis 4D: ein zweites Ausführungsbeispiel eines Abstreiferschildes mit einem Abstreiferleistenelement;
- Figuren 5A bis 5D: ein drittes Ausführungsbeispiel eines Abstreiferschildes mit einem Abstreiferleistenelement;
- Figuren 6A bis 6C: ein viertes Ausführungsbeispiel eines Abstreiferschildes mit einem Abstreiferleistenelement;
- Figuren 7A bis 7E: ein fünftes Ausführungsbeispiel eines Abstreiferschildes mit einem Abstreiferleistenelement; und
- Fig. 8: ein Ablaufdiagramm eines Verfahrens.

Gleiche beziehungsweise gleich wirkende Bauteile sind in den Figuren mit den gleichen Bezugszeichen bezeichnet. Sich wiederholende Bauteile sind nicht notwendigerweise in jeder Figur gesondert bezeichnet.

Figur 1 zeigt eine Bodenfräsmaschine 1 in einer Seitenansicht. Bei dieser kann es sich beispielsweise um eine Straßenfräse beziehungsweise Kaltfräse, insbesondere vom Typ Mittelrotormaschine, handeln. Die Bodenfräsmaschine 1 kann auch als Heckrotormaschine ausgebildet sein. Sie kann einen Maschinenrahmen 3, einen Fahrstand 2, ein Antriebsaggregat 4 und/oder Fahreinrichtungen 6 aufweisen und insbesondere selbstfahrend ausgebildet sein. Die für den Fahr- und Arbeitsbetrieb erforderliche Antriebsenergie kann durch das Antriebsaggregat 4 zur Verfügung gestellt werden. Das Antriebsaggregat kann einen oder mehrere Verbrennungs- und/oder Elektromotoren aufweisen. Durch eine in einem Fräswalzenkasten 7 um die Rotationsachse 10 rotierbar gelagerte Fräswalze 9 kann im Arbeitsbetrieb der Bodenfräsmaschine 1 der abzufräsende Boden 8 in Vorschubrichtung bzw. Arbeitsrichtung A aufgefräst werden. Über das Abwurfband 5 kann das Fräsgut aus einem Innenraum des Fräswalzenkastens 7 auf ein nicht dargestelltes Transportfahrzeug übergeben und von diesem abtransportiert werden.

Ein möglicher Aufbau und eine mögliche Funktionsweise des Fräswalzenkastens 7 werden beispielhaft in Fig. 2 erläutert. Der Fräswalzenkasten 7 kann zu den beiden Seiten hin, die von der geometrischen Rotationsachse 10 der Fräswalze 9 geschnitten werden, von Seitenschilden 13 begrenzt werden. Die in Arbeitsrichtung A hinten gelegene Seite kann im Wesentlichen von einem Abstreiferschild 14 des Fräswalzenkastens 7 gebildet werden. Der Abstreiferschild 14 kann einen Tragschild 20 aufweisen. Der Abstreiferschild 14 kann mithilfe einer Höhenverstellvorrichtung 15, hier beispielsweise wenigstens einem Hydraulikzylinder, zwischen einer angehobenen Wartungsposition und einer auf den Bodenuntergrund abgesenkten Arbeits- bzw. Abkratzposition relativ zur Fräswalze und/oder dem Maschinenrahmen verstellbar sein.

Während des Arbeitsbetriebs der Bodenfräsmaschine 1 baut diese den Boden 8 durch die Rotation der Fräswalze 9 mittels der daran angeordneten Meißeleinrichtungen (nicht dargestellt) ab und transportiert das gelockerte Fräsgut beispielsweise über das Abwurfband 5 ab. Im Boden 8 bildet sich eine Frässpur 18 mit Fräskanten 11, Seitenwandflächen 19 und einem Fräsbett 12. Die Tiefe des Fräsbettes 12 hängt von der eingestellten Frästiefe der Bodenfräsmaschine 1 ab. Mittels der Höhenverstellvorrichtung 15 kann der Abstreiferschild 14 an die Frästiefe angepasst werden. Der Abstreiferschild 14 kann dazu direkt auf dem Fräsbett 12 kratzend geführt werden. Hierbei kann es zu vergleichsweise hohen abrasiven Belastungen im Bereich der Schildunterkante 16 kommen.

Um den Abstreiferschild 14 vor Verschleiß zu schützen, kann insbesondere im Bereich einer Schildunterkante 16, mit der der Abstreiferschild 14 im Arbeits- bzw. Fräsbetrieb der Bodenfräsmaschine 1 auf dem Fräsbett 12 in Arbeitsrichtung A entlangkratzt, eine am Tragschild 20 auswechselbar angeordnete Abstreiferleiste 17 vom Abstreiferschild 14 umfasst sein. Die Abstreiferleiste 17 kann eine oder auch mehrere nebeneinander am Tragschild 20 angeordnete Abstreiferleistenelemente 21 umfassen. Es können ferner ein oder mehrere Seitenschutzelemente vorgesehen sein, die mit den über das Fräsbett 12 herausstehenden Fräskanten 11 und den Seitenflächen 19 in Berührung kommen können und den Tragschild vor abrasiven Einflüssen schützen. Auch diese können durch entsprechende Abstreiferleistenelemente 21 gebildet werden. Die Abstreiferleiste 17 befindet sich auf der in Arbeitsrichtung A vorn liegenden Seite des Abstreiferschildes 14. Mit anderen Worten liegt die Abstreiferleiste 17 insbesondere auf der dem Innenraum des Fräswalzenkastens 7 und damit der Fräswalze 9 zugewandten Seite des Abstreiferschildes 14.

Die Figuren 3A bis 7E veranschaulichen verschiedene Ausführungsformen und Ausführungsdetails zu möglichen Ausbildungsalternativen des Abstreiferschildes 14 und insbesondere des Abstreiferleistenelement 21 der Abstreiferleiste 17 und dem Tragschild im Anlagebereich mit dem jeweiligen Abstreiferleistenelement 21.

Fig. 3A veranschaulicht zunächst in einer perspektivischen Ansicht einen möglichen Aufbau des Tragschildes 20. Festzuhalten ist hierzu, dass der Tragschild 20, wie in der Fig. 3A gezeigt, vollständig wie dargestellt ausgebildet sein kann oder auch, insbesondere in Breiten- und Höhenrichtung, größer, wie mit den in der Fig. 3A dargestellten gestrichelten Konturlinien angedeutet. Dies gilt gleichermaßen auch für die in den weiteren Figuren beispielhaft näher erläuterten Ausführungsformen des Tragschildes 20, auch wenn dies aus Übersichtlichkeitsgründen nicht separat dargestellt wird. Der Tragschild 20 kann verschiedene Elemente und/oder Bereiche, wie beispielsweise eine Traggrundplatte 22, eine Tragfrontplatte 23 sowie eine Arretierleiste 24, aufweisen. Diese können, insbesondere nicht zerstörungsfrei trennbar, miteinander verbunden sein und/oder aber insgesamt einstückig und massiv ausgebildet sein.

Dem Betrachter in der Fig. 3A zugewandt ist der untere Bereich einer Vorderseite 28 des Tragschildes 20. Im Betrieb ist diese Seite somit insbesondere einem Innenraum eines Fräswalzenkastens 9, beispielsweise wie vorstehend beschrieben, zugewandt. Auf der Vorderseite 28 kann der Tragschild als Teil einer Aufnahmeeinrichtung 25 eine gegenüber der Oberfläche der an die Aufnahmeeinrichtung 25 angrenzenden Vorderseite 28 in Richtung einer Rückseite 29 wenigstens teilweise rückversetzte Aufnahmestufe 26 aufweisen. Diese kann eine Stufenhöhe 30 senkrecht zur Oberfläche der Vorderseite 28 aufweisen. Die Aufnahmestufe kann somit insbesondere eine Art Aussparung im Bereich einer Unterkante 31 des Tragschildes 20 darstellen, wie in der Fig. 3A mit den gepunkteten Konturlinien 32 angedeutet. Diese Aufnahmestufe kann eine Gegenanlageformation zur wenigstens teilweise formschlüssigen Anlage eines oder mehrerer Abstreiferleistenelemente (21) bilden, wie in den nachfolgenden Figuren noch näher veranschaulicht.

Die Aufnahmestufe 26 kann eine die Aufnahmestufe 26 entgegen der Arbeitsrichtung A begrenzende Rückwandfläche 33 und eine die Aufnahmestufe 26 in Vertikalrichtung nach oben begrenzende Deckenwandfläche 34 aufweisen. Diese können in einem rechten Winkel zueinander stehen. Im Bereich der Rückwandfläche 33 können eine oder mehrere Öffnungen 35 einer oder mehrerer Befestigungselementaufnahmen liegen, wie nachstehend noch näher beschrieben. Die Aufnahmestufe 26 kann ferner eine, insbesondere beispielsweise durch die Arretierleiste 24 gebildete, Gegenformation 27 umfassen, die exemplarisch sich in oder entgegen der Arbeitsrichtung A und/oder quer hierzu erstreckende dreidimensionale Verformungen der Anlagefläche bzw. der Außenoberfläche der Aufnahmestufe 26 aufweisen kann. Diese Strukturen können dazu vorgesehen sein, wenigstens teilweise formschlüssig an einer nachstehend noch näher beschriebenen und von dem Abstreiferleistenelement 21 gebildeten Anlageformation 48 anzuliegen, wenn das Abstreiferleistenelement 21 in bestimmungsgemäßer Weise am Tragschild 20 montiert wird bzw. anmontiert ist. Insbesondere kann diese Gegenformation eine oder mehrere dreidimensionale Strukturen aufweisen, beispielsweise in Form von einem oder mehreren Rück- und/oder Vorsprüngen, mit deren Hilfe eine Verschiebesicherung erhalten werden kann, die formschlüssig eine Verschiebung eines an der Gegenformation anliegenden Abstreiferleistenelementes 21 in Querrichtung bzw. in Horizontalrichtung und quer zur Vorschubrichtung bzw. Arbeitsrichtung A sperrt. Dazu kann die Gegenformation somit insbesondere eine im Wesentlichen quer zur Vorschubrichtung A verlaufende und von Deckenwandfläche 34 gebildete Pressfläche umfassen, die im Zusammenwirken Stützkräfte in Vertikalrichtung nach unten und in Vorschubrichtung nach vorn vom Tragschild 20 auf das formschlüssig daran anliegende Abstreiferleistenelement 21 übertragen.

Ideal kann es sein, wenn der Formschluss zwischen dem Abstreiferleistenelement 21 und dem Tragschild 20 bei von der Aufnahmeeinrichtung 25 und insbesondere von der Aufnahmestufe 26 aufgenommenem Abstreiferleistenelement 21 an der Bodenfräsmaschine 1 wenigstens entgegen der Arbeitsrichtung A, in Vertikalrichtung nach oben und in Horizontalrichtung in Richtung der Rotationsachse 10 besteht, so dass insbesondere auch effektiv Stützkräfte auf das Abstreiferleistenelement 21 vom Tragschild 20 aufgebracht werden können, die einer Querverschiebung des Abstreiferleistenelementes 21 entgegenwirken.

Einzelheiten zu einem möglichen Aufbau eines Abstreiferleistenelementes 21 sind beispielsweise für ein erstes Ausführungsbeispiel in den Figuren 3B und 3C angegeben. Fig. 3B ist eine perspektivische Schrägansicht auf die Anlagerückseite 39 des Abstreiferleistenelementes 21 und Fig. 3C eine Querschnittsansicht in der Schnittebene S aus Fig. 3B in Blickrichtung I.

Das Abstreiferleistenelement 21 kann eine Längserstreckung L in eine Längserstreckungsrichtung und eine Breitenerstreckung B in eine Breitenerstreckungsrichtung aufweisen. Die Längserstreckung L entspricht im Wesentlichen der Länge des Abstreiferleistenelementes 21 bzw. dessen Erstreckung in Horizontalrichtung quer zur Arbeitsrichtung A entlang der Unterkante 31 des Tragschildes 20, wenn das Abstreiferleistenelement 21 am Tragschild in bestimmungsgemäßer Weise angeordnet ist. Die Breitenerstreckung B entspricht dagegen der zur Längserstreckungsrichtung L senkrecht verlaufenden Erstreckung des Abstreiferleistenelementes 21 in Hubrichtung des Abstreiferschildes 14 zwischen seiner Wartungs- und seiner Arbeits- bzw. Abkratzposition. Darüber hinaus kann das Abstreiferschild 14 eine Dickenerstreckung D in eine Dickenerstreckungsrichtung umfassen, die senkrecht zur Breitenerstreckungsrichtung B und zur Längserstreckungsrichtung L verläuft. Das Abstreiferleistenelement 21 ist vorzugsweise derart ausgebildet das L > B > D gilt.

Insbesondere auch Fig. 3C verdeutlicht weitere Einzelheiten zu einem möglichen Grundaufbau des Abstreiferleistenelementes 21. Das Abstreiferleistenelement 21 kann ein Basisteil 37 sowie mehrere mit dem Basisteil 37, insbesondere über eine Lötverbindung fest verbundene, Bodenkontaktelemente 38 aufweisen. Bei dem Basisteil 37 kann es sich beispielsweise um ein, insbesondere nachbearbeitetes, Schmiedeteil handeln, insbesondere aus einem Stahlwerkstoff. Die Bodenkontaktelemente 38 können insbesondere aus einem Hartmetall bestehen.

Das Abstreiferleistenelement 21 kann eine Anlagerückseite 39, eine der Anlagerückseite 39 gegenüberliegende Vorderseite 40 und Seitenflanken 41 umfassen. Die Seitenflanken 41 bezeichnen diejenigen Seitenflächen des Abstreiferleistenelementes 21, über die die Vorderseite 40 mit der Anlagerückseite 39 verbunden ist. Die Seitenflanken 41 können zwei einander gegenüberliegende und in Längserstreckungsrichtung L verlaufende Längsseitenflanken 42 und zwei einander gegenüberliegende und in Breitenerstreckungsrichtung B verlaufende Kurzseitenflankenflächen 43 aufweisen. Der in Längserstreckungsrichtung L des Abstreiferleistenelementes 21 verlaufende Übergang zwischen der Vorderseite 40 und der jeweiligen Längsseitenflanke 42 und 43 wird jeweils durch eine erste Längskante 46 oder eine zweite Längskante 47 gebildet. Die erste Längskante 46 kann Teil einer im vorliegenden Ausführungsbeispiel durch mehrere in Längserstreckungsrichtung L nebeneinander und aneinander angrenzend angeordnete Bodenkontaktelemente 38 gebildeten ersten Kratzleiste 44 und die zweite Längskante 47 kann Teil einer im vorliegenden Ausführungsbeispiel durch mehrere in Längserstreckungsrichtung L nebeneinander und aneinander angrenzend angeordnete Bodenkontaktelemente 38 gebildeten zweiten Kratzleiste 45 sein. Die erste Längskante 46 bzw. die erste Kratzleiste 44 können parallel zur zweiten Längskante 47 bzw. zweiten Kratzleiste 45 verlaufen und sich insbesondere in Längserstreckungsrichtung L entlang jeweils einem Randbereich der Vorderseite 40 und der jeweiligen Längsseitenflanke 42 erstrecken. Damit umfasst das Abstreiferleistenelement 21 somit gleichzeitig zwei einander senkrecht zur Längserstreckungsrichtung L des Abstreiferleistenelementes 21 gegenüberliegende Kratzleisten 44 und 45, was, wie nachstehend noch näher erläutert, es ermöglicht, dass das Abstreiferleistenelement 21 in relativ zum Tragschild 21 zwei verschiedenen Betriebspositionen verwendet werden kann.

Die Anlagerückseite 39 des Abstreiferleistenelementes 21 kann eine Anlageformation 48 umfassen, wie insbesondere beispielsweise aus der Fig. 3B ersichtlich. Die Anlageformation 48 bezeichnet die dreidimensionale Ausgestaltung der Anlageoberfläche der Anlagerückseite mit Erhebungen und/oder Vertiefungen. Die Erhebungen und/oder Vertiefungen können sich in Richtung der Längserstreckungsrichtung L und/oder der Breitenerstreckungsrichtung B und/oder der Dickenerstreckungsrichtung D erstrecken. Im vorliegenden Ausführungsbeispiel umfasst die Anlageformation 48 neben einem in Dickenerstreckungsrichtung D vorstehenden und in Längserstreckungsrichtung L längserstreckten Anlagebalken 49 mehrere in Seitenwände 51 des Anlagebalkens eingelassene Anlagetaschen 50. Die Anlagetaschen 50 sind in der in Längserstreckungsrichtung L verlaufenden Seitenwand 51 des Anlagebalkens 50 eingelassen und jeweils in eine Breitenerstreckungsrichtung B und in Richtung zur Anlagerückseite 39 hin offen ausgebildet. Von ihrer dreidimensionalen Kontur her können die Anlagetaschen 50 komplementär zu Anlagevorsprüngen 52 in der Anlageleiste 24 des Tragschildes 21 ausgebildet sein, die im montierten Zustand des Abstreiferleistenelementes 21 in Anlagetaschen 50 des Abstreiferleistenelementes 21 quer zur Längserstreckungsrichtung L eingreifen und insbesondere auf diese Weise im Zusammenwirken eine Verschiebesicherung 55 des Abstreiferleistenelementes 21 relativ zum Tragschild 20 in Längserstreckungsrichtung L bilden. Die Anlagevorsprünge 52 können somit Teile einer Formschlussstruktur 70 am Tragschild 20 sein, die zur formschlüssigen Anlage mit der Anlagestufe 65 des Abstreiferleistenelementes 21 ausgebildet ist. Die Formschlussstruktur 70 kann somit insbesondere durch die Anlageformation 48 und die Gegenanlageformation 48 in formschlüssiger Anlage gebildet werden. Die Anlagetaschen 50 und die Anlagevorsprünge 52 können in Richtung zur Vorderseite 40 des Abstreiferleistenelementes 21 vollständig vom Basisteil 37 überdeckt sein. Beispielsweise mithilfe der Anlagetaschen 50 kann somit ein Rücksprung 68 erhalten werden, der zur Formschlusssicherung genutzt werden kann. Ergänzend oder alternativ zu einem oder mehreren Rücksprüngen 68 können auch ein oder mehrere von der Seitenwand 51 vorspringen Strukturen, wie beispielsweise Zapfen oder ähnliches, zur Formschlusssicherung genutzt werden.

Das Abstreiferleistenelement 21, insbesondere das Basisteil 37 kann ein insgesamt T-förmiges Querschnittsprofil 71 aufweisen, wie beispielsweise in der Fig 3C ersichtlich. Dies kann durch einen auf der Rückseite entgegen der Richtung zur Vorderseite hin vorstehenden Anlagebalken mit einer hinteren Anlagewand 66 und quer dazu und sich in Längserstreckungsrichtung erstreckenden Seitenwänden 51 erhalten werden, der in Richtung zur Vorderseite hin in vordere, ebenfalls auf der Rückseite vom Basisteil 37 gebildete, Schutzwände 67 mündet, die quer zur Längserstreckung und quer zur Richtung zur Vorderseite hin über den Anlagebalken zu beiden, einander gegenüberliegenden Seiten vorstehen. Die hintere Anlagewand 66, wenigstens eine der daran angrenzenden Seitenwände 51 sowie wenigstens eine an die wenigstens eine Seitenwand 51 angrenzende vordere Schutzwand 67 können somit insgesamt eine Anlagestufe 65 bilden, zu deren wenigstens teilweise komplementären Aufnahme der Tragschild im Aufnahmebereich 25 ausgebildet ist. Grundsätzlich und unabhängig vom konkreten Ausführungsbeispiel kann es bevorzugt sein, wenn Seitenwand 51 bzw. die Seitenwände 51 derart dimensioniert sind, dass das Abstreiferleistenelement 21 mit der von der Schutzwand 67 gebildeten Fläche nicht bzw. zumindest nicht vollständig, am Tragschild anliegt, sondern von diesem über einen Luftspalt in Richtung zur Vorderseite des Abstreiferleistenelementes 21 hin beabstandet ist.

Das Abstreiferleistenelement 21 kann gegenüber einer in Längserstreckungsrichtung L und in Dickenerstreckungsrichtung D verlaufenden Symmetrieebene C spiegelsymmetrisch ausgebildet sein, wie beispielsweise aus der Fig. 3C ersichtlich. Damit sind vom Anlagebalken 49 auch zwei einander gegenüberliegende, parallel zueinander in Längserstreckungsrichtung L längserstreckte Seitenwände 51 mit jeweils komplementär zu den Anlagevorsprüngen 52 ausgebildeten Anlagetaschen 50 umfasst.

Zur Montage des Abstreiferleistenelementes 21 an dem Tragschild 20 kann das Abstreiferleistenelement 21 als Teil einer Befestigungseinrichtung 56 beispielsweise mehrere Befestigungselementaufnahmen 54 aufweisen. Bei den Befestigungselementaufnahmen 54 kann es sich um eine oder mehrere sich von der Vorderseite 40 durch das Basisteil 37 bis hin zur Anlagerückseite hindurch erstreckende Durchgangsöffnungen handeln. Auch am Tragschild 21 können hierzu korrespondierend ausgebildete Befestigungselementaufnahmen 54, ebenfalls beispielsweise in Form der Öffnungen 35, vorgesehen sein.

Fig. 3D veranschaulicht beispielhaft eine vollständig montierte Befestigungseinrichtung, wobei Fig. 3D eine Querschnittsansicht durch den Abstreiferschild 14 quer zur Längserstreckungsrichtung L bzw. in einer in Arbeitsrichtung A und in Vertikalrichtung verlaufenden Schnittebene in einem Zustand ist, in dem das Abstreiferleistenelement 21 an den Tragschild 20 anmontiert ist. Die Schnittebene kann der Schnittebene S aus der Fig. 3B entsprechen. Durch die beiden Öffnungen 35 und 54 kann ein Befestigungselement 53, wie beispielsweise eine Befestigungsschraube, geführt sein. Diese kann in Arbeitsrichtung A gesehen auf der Rückseite des Tragschildes 20 von einer Schraubmutter gesichert sein. Bei der Befestigungsschraube kann es sich um eine Schlossschraube und/oder Flachrundschraube handeln. Sie kann im Schraubenschaft ein polygonales Profil, beispielsweise Vierkantprofil, zur Drehsicherung umfassen. Entsprechend können eine oder mehrere der Durchgangsöffnungen im Basisteil und/oder der Öffnungen 35 im Tragschild ein wenigstens teilweise komplementär dazu ausgebildetes polygonales Querschnittsprofil aufweisen. Bei der Schraubmutter kann es sich beispielsweise um eine selbstsichernde Mutter handeln. Die Befestigungseinrichtung 56 ist somit idealerweise zerstörungsfrei lösbar ausgebildet. Fig. 3D verdeutlicht ferner, dass das Abstreiferleistenelement 21, beispielsweise aufgrund seiner vorstehend beschriebenen Ausführung, in zwei alternativen Betriebspositionen an dem Tragschild montierbar ist. In der Betriebsposition, die in der Fig. 3D gezeigt ist, befindet sich die zweite Längskante 47 am in Vertikalrichtung unteren Ende des Abstreiferschildes 14. Es ist aber auch möglich, das Abstreiferleistenelement 21 derart an dem Tragschild 20 anzuordnen, dass sich die erste Längskante 46 am in Vertikalrichtung unteren Ende des Abstreiferschildes 14 befindet. Das Abstreiferleistenelement 21 ist somit wendbar an dem Tragschild 20 angeordnet.

Insbesondere auch Fig. 3D verdeutlicht, dass das Basisteil 37 derart ausgebildet ist, dass die von den Anlagestufen 65 gebildeten Anlagebereich bzw. deren Anlageformationen in Richtung von der Rückseite auf die Vorderseite des Abstreiferleistenelemente 21 vollständig überlappt und damit geschützt werden. Dies gilt auch für die Gegenanlageformationen am Tragschild 20, insbesondere auch für die Arretierleiste 24.

Auch die konkrete Ausgestaltung des Basisteils 37 und/oder der Bodenkontaktelemente 38 kann variieren. Aus der Querschnittsansicht senkrecht zur Längserstreckungsrichtung L gemäß der Fig. 3C ist ersichtlich, dass das Abstreiferleistenelement 21 eine insgesamt im Wesentlichen trapezartige Kontur aufweisen kann, wobei die Basis dieses Trapezes insbesondere von der Vorderseite 40 und die Schenkel dieses Trapezes von den Längsseitenflanken 42 gebildet werden können. Dies gilt auch für eine Projektion des Abstreiferleistenelementes 21 in eine senkrecht zur Längserstreckungsrichtung L verlaufende virtuelle Projektionsebene.

Ergänzend oder alternativ ist es möglich, dass das Abstreiferleistenelement 21 oder zumindest das Basisteil 37 derart ausgebildet ist, dass die Flächen der Längsseitenflanken 42, beispielsweise bei einer Projektion in eine senkrecht zur Längserstreckungsrichtung L verlaufende virtuelle Projektionsebene oder bei einer Querschnittsansicht, wie beispielsweise in der Fig. 3C, in einem Winkel E zueinander stehen und sich in Richtung von der Vorderseite 40 zur Anlagerückseite 39 gesehen annähern bzw. sich das Abstreiferleistenelement 21 oder zumindest das Basisteil 37 in diese Richtung verjüngen. Der Winkel E kann beispielsweise in einem Bereich von 45° bis 5°, insbesondere 45° bis 20°, liegen. Ergänzend oder alternativ ist es möglich, dass die eine und/oder die andere der beiden Seitenflankenflächen 42 in einem Winkel F zur Symmetrieebene C verlaufen. Der Winkel F bzw. dessen Winkelbetrag kann beispielsweise in einem Bereich von 25° bis 2,5°, insbesondere 25° bis 10°, liegen. Es kann vorteilhaft sein, wenn der Winkel F beider Seitenflankenflächen zumindest vom Betragswert her identisch ist.

Bei dem in den Figuren 3A bis 3E gezeigten Ausführungsbeispiel ist ferner gezeigt, dass die Bodenkontakteelemente 38 im Bereich ihrer Außenoberfläche auf der jeweiligen Seitenflankenfläche 42 und/oder auf der Vorderseite 40 bündig in die angrenzende jeweilige Außenoberfläche des Basisteils 37 übergehen können bzw. mit diesen bündig abschließen können.

Im Fräsbetrieb bzw. dann, wenn der Abstreiferschild 14, wie beispielsweise in der Seitenansicht gemäß der Fig. 3E gezeigt, mit einer seiner Kratzleisten 44/45 bzw. seiner Längskanten 46,47 auf dem Bodenuntergrund 8 in Arbeitsrichtung A entlangkratzt, ist es möglich, einen Freiwinkel G bereitzustellen und auf diese Weise einem Bodenkontakt des Basisteils 37 im Arbeitsbetrieb entgegenzuwirken. Im vorliegenden Ausführungsbeispiel erstreckt sich der Verlauf des Freiwinkels G über das Basisteil 37 und auch über das bzw. die Bodenkontaktelemente 38. Auf diese Weise kratzt das Abstreiferleistenelement 21 mit der vorderen Längskante 46 unmittelbar auf dem Bodenuntergrund entlang, wodurch besonders gute Abkratzergebnisse erhalten werden können.

Die Figuren 4A bis 7E betreffen alternative Ausführungsformen zu dem in den Figuren 3A bis 3E beschriebenen Ausführungsformen des Tragschildes 20 und des Abstreiferleistenelementes 21. Entsprechend werden zu jedem dieser Ausführungsbeispiele die vorhergehenden Angaben in Bezug genommen und nachstehend hierauf aufbauend im Wesentlichen nur die bestehenden relevanten Unterschiede näher beschrieben.

Beim Ausführungsbeispiel gemäß den Fig. 4A bis 4D besteht ein wesentlicher Unterschied darin, dass im Bereich der Anlageformation 48 auf der Anlagerückseite 39 eine im Wesentlichen plane Einzelfläche vorgesehen ist und beispielsweise kein Anlagebalken. Die Anlagetaschen 50 als Teil der Anlagestufe 65 verlaufen in diesem Ausführungsbeispiel daher auch bis in die Längsseitenflanken 42 hinein bzw. sind im Bereich der Längsseitenflanken 42 offen ausgebildet. Fig. 4A entspricht dabei von der Blickperspektive her der Fig. 3A, Fig. 4B der Fig. 3B, Fig. 4C der Fig. 3D und Fig. 4D der Fig. 3C.

Eine Besonderheit des Ausführungsbeispiels gemäß den Figuren 5A bis 5D besteht darin, dass die Verschiebesicherung 55 in diesem Fall nicht über die vorstehend beschriebenen Anlagevorsprünge als Teil einer Arretierleiste erreicht wird, sondern die Aufnahmeeinrichtung 25 in der Fläche der Rückwandfläche 33 der Aufnahmestufe 26 in Richtung nach vorn vorspringende Aufnahmezapfen 57 aufweist. Diese können als Buchsen ausgebildet sein und jeweils eine Öffnung 35 zur Aufnahme beispielsweise einer Befestigungsschraube aufweisen. Auf der Anlagerückseite 39 des Abstreiferleistenelementes 21 können zu den Aufnahmezapfen 57 komplementär ausgebildete Aufnahmevertiefungen 58 vorgesehen sein. Fig. 5A entspricht dabei von der Blickperspektive her der Fig. 3A, Fig. 5B der Fig. 3B, Fig. 5C der Fig. 3D und Fig. 5D der Fig. 3C.

Beim Ausführungsbeispiel gemäß den Figuren 6A bis 6C ist es vorgesehen, dass im Tragschild 20 im Bereich der Aufnahmestufe 26 eine sich in Längserstreckungsrichtung L erstreckende Anlagenut 59 vorhanden ist, in die das Abstreiferleistenelement 21 mit einem Anlagebalken 49 eingreift. Die Anlagenut 59 und der Anlagebalken 49 können mit zueinander komplementär ausgebildeten, insbesondere in Längserstreckungsrichtung L wirkenden, Formschlusselementen, wie beispielsweise zu den vorhergehenden Ausführungsbeispiele beschrieben, ausgebildet sein, um auf diese Weise beispielsweise eine Verschiebesicherung zu erhalten. Fig. 6A entspricht dabei von der Blickperspektive her der Fig. 3A und Fig. 6C der Fig. 3D. Fig. 6B entspricht der Ansicht aus der Fig. 6A, wobei in diesem Fall das Abstreiferleistenelement 21 in bestimmungsgemäßer Weise am Tragschild 20 anmontiert ist.

Eine weitere Besonderheit des in den Figuren 6A bis 6C gezeigten Ausführungsbeispiels besteht darin, dass der Tragschild 20 im Bereich seiner Unterkante gefast bzw. abgeschrägt ausgebildet ist. Dadurch ist es möglich, dass sich der Freiwinkel G über das Abstreiferleistenelemente 21 hinaus entgegen der Arbeitsrichtung A im sich daran anschließenden Bereich der Unterkante des Tragschildes 20, insbesondere überstandslos, weiter fortsetzt, wie in der Querschnittsansicht gemäß Fig. 6C angedeutet.

Eine Besonderheit des Ausführungsbeispiels gemäß den Figuren 7A bis 7E besteht darin, dass die ersten Kratzleiste 44 gegenüber der zweiten Kratzleiste 45 in ihrer Relativausrichtung zur nach wie vor spiegelsymmetrisch ausgebildeten Anlagerückseite 39 des Abstreiferleistenelementes 21 andersartig und nicht spiegelsymmetrisch entlang einer in Längserstreckungseinrichtung L und Dickenerstreckungsrichtung D verlaufenden Symmetrieebene C ausgebildet ist. Fig. 7A entspricht von der Blickperspektive her der Fig. 3C, Figuren 7B und 7C der Fig. 3D und die Figuren 7D und 7E der Fig. 3E.

Auch wenn die Bodenkontaktelemente 38 der ersten Kratzleiste 44 und der zweiten Kratzleiste 45 für sich identisch zueinander ausgebildet sein können (aber nicht müssen), können sie zueinander verschieden bezüglich der genannten Symmetrieebene C ausgerichtet sein. Die Bodenkontaktelemente 38, wie sie im Ausführungsbeispiel gemäß den Figuren 7A bis 7E gezeigt sind, können in einer senkrecht zur Längserstreckungsrichtung L verlaufenden Projektionsebene (= beispielsweise Bildebenen der Figuren 7A bis 7E) beispielsweise eine Langseite 60 und eine Kurzseite 61 aufweisen. Wie beispielsweise aus der Fig. 7A ersichtlich, liegt die Kurzseite 61 der Bodenkontaktelemente 38 der ersten Kratzleiste 44 auf der Vorderseite 40 und die Langseite 60 auf der Seite der Längsseitenflanke 42. Die Bodenkontaktelemente 38 der zweiten Kratzleiste 45 sind dagegen derart am Basisteil 37 ausgerichtet gelagert, dass ihre Kurzseite 61 auf der Seite der Längsseitenflanke 42 und ihre Langseite 60 auf der Vorderseite 40 liegt. Die Kurzseite 61 der Bodenkontaktelemente 38 der ersten Kratzleiste 44 ist ferner derart ausgerichtet, dass sie in einer Ebene mit der sich an diese Bodenkontaktelemente 38 anschließenden und durch das Basisteil 37 gebildeten Außenoberfläche liegt. Diese kann beispielsweise im Wesentlichen senkrecht zur Symmetrieebene C der Anlagerückseite 39 verlaufen. Die Langseite 61 der zweiten Kratzleiste 45 verläuft dagegen in einem schrägen Winkel zu dieser Symmetrieebene.

Die beiden vorstehend bereits beschriebenen möglichen Betriebspositionen des Abstreiferleistenelementes 21 unterscheiden sich somit dadurch, dass die Relativausrichtung der jeweils die Unterkante des Abstreiferschildes 14 bildenden Bodenkontaktelemente 38 gegenüber dem Tragschild 20 bzw. dem Bodenuntergrund 8 zueinander verschieden ist.

In der Fig. 7B ist dazu in einer Querschnittsansicht eine ersten Betriebsposition gezeigt, die im Wesentlichen Betriebspositionen der vorhergehend erläuterten Ausführungsbeispiele entspricht. Hierbei kann insbesondere auch der vorstehend bereits erläuterte Freiwinkel G realisiert werden. In dieser Position wird somit eher eine Abkratzfunktion bereitgestellt. Dies ist in der Fig. 7E in einer Seitenansicht näher veranschaulicht.

In der Fig. 7C verläuft der von der Langseite 60 des Bodenkontaktelementes 38 gebildete Teil der Längsseitenflanke dagegen anders, insbesondere im Wesentlichen parallel, zur Symmetrieebene C. Im Bodenkontakt, wie er beispielsweise in der Seitenansicht gemäß der Fig. 7D näher veranschaulicht ist, führt dies dazu, dass durch den von dem Bodenkontaktelement 38 gebildeten Bereich der Längsseitenflanke 42 eine Art Einlaufschräge erhalten wird. Die Längsseitenflanke 42 steht nicht mit ihrer in Arbeitsrichtung A vorderen Längskante im Bodenkontakt, sondern mit ihrer in Arbeitsrichtung A hinteren Längskante. Zwischen der Längsseitenflanke 42 des Bodenkontaktelementes 38 und dem Bodenuntergrund wird somit ein Öffnungswinkel bzw. Auflaufwinkel H gebildet, der in Arbeitsrichtung A nach vorn geöffnet ist. Vergleichsweise kleine, in Vertikalrichtung von dem Bodenuntergrund nach oben vorstehende Hindernisse können auf diese Weise verbessert von dem Abstreiferschild 14 überglitten werden, so dass diese Betriebsposition auch eher eine Gleitfunktion zur Verfügung stellt.

Fig. 8 schließlich veranschaulicht in einem Ablaufdiagramm beispielhaft Schritte eines Verfahrens 36 zum Betrieb eines Abstreiferschildes 14 einer Bodenfräsmaschine 1, insbesondere einer Bodenfräsmaschine mit einem Abstreiferschild 14 wie vorstehend beschrieben.

In einem ersten Schritt kann es dazu vorgesehen sein, dass zunächst ein Lösen 62 einer Befestigungseinrichtung 56 erfolgt, über die wenigstens ein Abstreiferleistenelement 21 in einer ersten Betriebsposition an einem Tragschild 20 des Abstreiferschildes 14 derart befestigt ist, dass ein Bodenkontakt des Abstreiferleistenelementes 21 im Arbeitsbetrieb der Bodenfräsmaschine 1 über eine erste Kratzleiste 44 des Abstreiferleistenelementes 21 erfolgt. Dieses Lösen 62 kann beispielsweise das Lösen einer Schraubverbindung umfassen.

In einem weiteren Schritt kann es nun vorgesehen sein, dass ein Verstellen 63 des Abstreiferleistenelementes 21 in eine zweite Betriebsposition am Tragschild 20 derart erfolgt, dass ein Bodenkontakt des Abstreiferleistenelementes 21 im Arbeitsbetrieb der Bodenfräsmaschine 1 über eine zweite Kratzleiste 45 des Abstreiferleistenelementes 21 erfolgt. Das Verstellen kann beispielsweise ein Drehen bzw. Wenden des Abstreiferleistenelementes 21 sein.

Es kann dann schließlich vorgesehen sein, dass ein Befestigen 64 des Abstreiferleistenelementes 21 in der zweiten Betriebsposition am Tragschild 20 durch ein Feststellen der Befestigungseinrichtung 56, beispielsweise durch ein Festziehen der vorhergehend gelösten Befestigungseinrichtung 56, erfolgt. Im folgenden Arbeitseinsatz wird nun die zweite Kratzleiste 45 im Bodenkontakt sein. Dabei kann gleichzeitig ein Abdecken einer Formschlussverbindung zwischen dem Tragschild und der Anlagestufe des Abstreiferleistenelementes zur Vorderseite des Abstreiferleistenelementes durch das Basisteil erreicht werden.

Mit dem Schritt 63 kann es vorgesehen sein, dass die Relativlage der ersten Kratzleiste bzw. von deren Bodenkontaktelementen in der ersten Betriebsposition identisch mit der Relativlage der zweiten Kratzleiste bzw. von deren Bodenkontaktelementen in der zweiten Betriebsposition relativ zum Bodenuntergrund und/oder zum Tragschild 20 ist. Auf diese Weise sind die Betriebseigenschaften des Abstreiferleistenelementes 21 in beiden Betriebsposition identisch zueinander. Es kann aber auch vorgesehen sein, dass sich die Relativlage der ersten Kratzleiste bzw. von deren Bodenkontaktelementen in der ersten Betriebsposition von der Relativlage der zweiten Kratzleiste bzw. von deren Bodenkontaktelementen in der zweiten Betriebsposition relativ zum Bodenuntergrund und/oder zum Tragschild 20 unterscheidet. Die beiden möglichen Betriebspositionen des Abstreiferleistenelementes 21 können dann zueinander verschiedene Betriebseigenschaften aufweisen, wie beispielsweise in der einen Betriebsposition eher eine Abkratzfunktion und in der anderen Betriebsposition eher eine Gleitfunktion.

Fig. 5D veranschaulicht in weitere mögliche und auf sämtliche der Ausführungsbeispiele übertragbare Weiterbildung. So kann es insbesondere vorgesehen sein, dass die Kratzleisten 44, 45 im Bereich ihrer Längskante 47 gerundet ausgebildet sind bzw. eine Rundung R aufweisen. Der Radius dieser Rundung kann insbesondere 0,8mm betragen oder größer als 0,8mm sein.

Es kann ferner vorgesehen sein, dass das Abstreiferleistenelement

### Bezugszeichenliste

- 1: Bodenfräsmaschine
- 2: Fahrstand
- 3: Maschinenrahmen
- 4: Antriebsaggregat
- 5: Abwurfband
- 6: Fahreinrichtungen
- 7: Fräswalzenkasten
- 8: Boden
- 9: Fräswalze
- 10: Rotationsachse
- 11: Fräskante
- 12: Fräsbett
- 13: Seitenschild
- 14: Abstreiferschild
- 15: Höhenverstellvorrichtung
- 16: Schildunterkante
- 17: Abstreiferleiste
- 18: Frässpur
- 19: Seitenwandfläche
- 20: Tragschild
- 21: Abstreiferleistenelement
- 22: Traggrundplatte
- 23: Tragfrontplatte
- 24: Arretierleiste
- 25: Aufnahmeeinrichtung
- 26: Aufnahmestufe
- 27: Gegenformation
- 28: Vorderseite
- 29: Rückseite
- 30: Stufenhöhe
- 31: Unterkante
- 32: Konturlinien
- 33: Rückwandfläche
- 34: Deckenwandfläche
- 35: Öffnungen
- 36: Verfahren
- 37: Basisteil
- 38: Bodenkontaktelement
- 39: Anlagerückseite
- 40: Vorderseite
- 41: Seitenflanke
- 42: Längsseitenflanken
- 43: Kurzseitenflanken
- 44: erste Kratzleiste
- 45: zweite Kratzleiste
- 46: erste Längskante
- 47: zweite Längskante
- 48: Anlageformation
- 49: Anlagebalken
- 50: Anlagetasche
- 51: Seitenwand
- 52: Anlagevorsprung
- 53: Befestigungselement
- 54: Befestigungselementaufnahme
- 55: Verschiebesicherung
- 56: Befestigungseinrichtung
- 57: Aufnahmezapfen
- 58: Aufnahmevertiefung
- 59: Anlagenut
- 60: Langseite
- 61: Kurzseite
- 62: Lösen
- 63: Verstellen
- 64: Befestigen
- 65: Anlagestufe
- 66: hintere Anlagewand
- 67: vordere Schutzwand
- 68: Vor-/Rücksprung
- 70: Formschlussstruktur der Aufnahmeeinrichtung
- 71: T-förmiges QuerschnittsprofilA Arbeits-/Fräs- /Vorschubrichtung
- B: Breitenerstreckung
- C: Symmetrieebene
- D: Dickenerstreckung
- E: Verjüngungswinkel
- F: Winkel zur Symmetrieebene
- G: Freiwinkel
- H: Öffnungswinkel
- L: Längserstreckung
- R: Rundung
- S: Schnittebene

## Patentansprüche

1. Abstreiferleistenelement (21) für einen Abstreiferschild (14) einer Bodenfräsmaschine (1)
- mit einem Basisteil (37) und
- mit mehreren von dem Basisteil (37) getragenen Bodenkontaktelementen,
wobei das Abstreiferleistenelement (21)
- eine von dem Basisteil (37) gebildete Anlagerückseite (39),
- eine der Anlagerückseite (39) gegenüberliegende Vorderseite (40) und
- die Vorderseite (40) mit der Anlagerückseite (39) verbindende Seitenflanken (41), umfassend zwei in eine Längserstreckungsrichtung (L) des Abstreiferleistenelementes (21) verlaufende Längsseitenflanken (42) und zwei die beiden Längsseitenflanken (42) endständig miteinander verbindende Kurzseitenflanken (43),
aufweist,
und wobei ein oder mehrere Befestigungselemente (53) oder Befestigungselementaufnahmen (54) zur Befestigung des Abstreiferleistenelementes (21) an dem Abstreiferschild (14) der Bodenfräsmaschine (1) vorhanden sind,
**dadurch gekennzeichnet,**
**dass** das Abstreiferleistenelement (21) entlang der die Vorderseite (40) in Längserstreckungsrichtung (L) des Abstreiferleistenelementes (21) begrenzenden Längskanten (46, 47) eine erste Kratzleiste (44) und eine zweite Kratzleiste (45) aufweist,
- wobei sich die erste Kratzleiste (44) entlang einer ersten Längskante (46) des Basisteils (37) erstreckt, an der die Vorderseite (40) und eine der beiden Längsseitenflanken (42) aneinanderstoßen,
- und wobei sich die zweite Kratzleiste (45) entlang einer zweiten Längskante (47) des Basisteils (37) erstreckt, an der die Vorderseite (40) und die andere der beiden Längsseitenflanken (42) aneinanderstoßen,
- wobei die erste und die zweite Kratzleiste (44, 45) jeweils durch wenigstens ein Bodenkontaktelement (38) gebildet werden,
- wobei die Bodenkontaktelemente (38) mit ihrer Außenoberfläche jeweils einen Teil der Vorderseite (40) und einen Teil einer der beiden Längsseitenflanken (42) des Abstreiferleistenelementes (21) bilden, und
- wobei das Abstreiferleistenelement (1) auf seiner Anlagerückseite (39) eine in Richtung senkrecht von der Anlagerückseite (39) vor- und/oder rückspringende dreidimensional ausgeformte Anlageformation (48) zur formschlüssigen Anlage an einer durch einen Tragschild (20) gebildeten Gegenformation (27) aufweist, wobei die Anlageformation eine vom Basisteil gebildete Anlagestufe (65) mit einer hinteren Anlagewand (66) und einer über eine Seitenwandfläche (19) in Richtung der Vorderseite (4) zur hinteren Anlagewand (66) beabstandeten vorderen Schutzwand (67) umfasst.

2. Abstreiferleistenelement (21) gemäß Anspruch 1,
**dadurch gekennzeichnet,**
**dass** das Basisteil (37) derart ausgebildet ist, dass die dreidimensional ausgeformte Anlageformation (48) in Richtung zur Vorderseite (40) hin vollständig vom Basisteil (37) überlappt wird.

3. Abstreiferleistenelement (21) gemäß einem der vorhergehenden Ansprüche,
**dadurch gekennzeichnet,**
**dass** die dreidimensional ausgeformte Anlageformation (48) in Form einer in Längserstreckungsrichtung (L) des Abstreiferleistenelementes (21) verlaufenden Anlagenut und/oder eines in Längserstreckungsrichtung (L) des Abstreiferleistenelementes (21) verlaufenden Anlagebalkens (49) ausgebildet ist.

4. Abstreiferleistenelement (21) gemäß einem der vorhergehenden Ansprüche,
**dadurch gekennzeichnet,**
**dass** die Anlageformation (48) eine in Längserstreckungsrichtung (L) des Abstreiferleistenelementes (21) wirkende Verschiebesicherung (55) aufweist.

5. Abstreiferleistenelement (21) gemäß Anspruch 4,
**dadurch gekennzeichnet,**
**dass** die Verschiebesicherung (55) als ein in der Seitenwandfläche (19) der Anlagestufe (65) ausgeformter Vor- und/oder Rücksprung (68) ausgebildet ist.

6. Abstreiferleistenelement (21) gemäß einem der vorhergehenden Ansprüche,
**dadurch gekennzeichnet,**
**dass** es auf der Anlagerückseite (39) wenigstens eine, insbesondere gleichzeitig in Richtung einer Längsseitenflanke (42) geöffnet ausgebildete, Anlagetasche (50) aufweist, die Teil der dreidimensional ausgeformten Anlageformation (48) der Anlagestufe (65) ist.

7. Abstreiferleistenelement (21) gemäß einem der vorhergehenden Ansprüche,
**dadurch gekennzeichnet,**
**dass** das Abstreiferleistenelement (21) gegenüber einer sich entlang seiner Längserstreckungsrichtung (L) erstreckenden Symmetrieebene (C) auf der Anlagerückseite (39) spiegelsymmetrisch und im Bereich der Längsseitenflanken (42) und auf der Vorderseite (40) unsymmetrisch ausgebildet ist.

8. Abstreiferleistenelement (21) gemäß einem der vorhergehenden Ansprüche,
**dadurch gekennzeichnet,**
**dass** das wenigstens eine Bodenkontaktelement (38) der ersten Kratzleiste (44) derart an dem Basisteil (37) angeordnet ist, dass es in einer Arbeitsstellung des Abstreiferleistenelementes (21) eine Abkratzfunktion bereitstellt, und dass das wenigstens eine Bodenkontaktelement (38) der zweiten Kratzleiste (45) derart an dem Basisteil (37) angeordnet ist, dass es in einer Arbeitsstellung des Abstreiferleistenelementes (21) eine Gleitfunktion bereitstellt.

9. Abstreiferleistenelement (21) gemäß einem der vorhergehenden Ansprüche,
**dadurch gekennzeichnet,**
**dass** das wenigstens eine Bodenkontaktelement (38) der ersten Kratzleiste (44) gegenüber dem wenigstens einen Bodenkontaktelement (38) der zweiten Kratzleiste (45) in einer Projektionsebene senkrecht zur Längserstreckungsrichtung (L) des Abstreiferleistenelementes (21) und gegenüber einer in dieser Projektionsebene verlaufenden Symmetrieachse (C) wenigstens der Anlagerückseite (39) des Abstreiferleistenelementes (21) um einen zueinander verschiedenen Winkelbetrag verkippt sind.

10. Abstreiferleistenelement (21) gemäß einem der vorhergehenden Ansprüche,
**dadurch gekennzeichnet,**
**dass** es ein T-förmiges Querschnittsprofil (71) senkrecht zur Längserstreckungsachse (L) aufweist.

11. Bodenfräsmaschine (1) mit einem Abstreiferschild (14), der Abstreiferschild (14) umfassend einen Tragschild (20) und an dessen Unterkante angeordnet wenigstens ein austauschbares Abstreiferleistenelement (21),
**dadurch gekennzeichnet,**
**dass** das Abstreiferleistenelement (21) gemäß einem der vorhergehenden Ansprüche ausgebildet ist, und dass der Tragschild (20) in seinem in Vertikalrichtung unteren Bereich eine Aufnahmeeinrichtung zur wenigstens teilweise in Vorwärtsrichtung der Bodenfräsmaschine (1) und in Vertikalrichtung nach oben wirkenden formschlüssigen Aufnahme der Anlagestufe des wenigstens einen Abstreiferleistenelementes (21) aufweist.

12. Bodenfräsmaschine (1) gemäß Anspruch 11,
**dadurch gekennzeichnet,**
**dass** die Aufnahmeeinrichtung (25) in Form einer Aufnahmestufe (26) ausgebildet ist, die wenigstens teilweise komplementär zur Anlagestufe (65) des Abstreiferleistenelementes (21) ausgebildet ist.

13. Bodenfräsmaschine (1) gemäß einem der Ansprüche 11 oder 12,
**dadurch gekennzeichnet,**
**dass** die Aufnahmeeinrichtung (25) eine Rückwandfläche (33) umfasst, gegenüber der in Richtung zum Abstreiferleistenelement (21) vor- und/oder rückspringende und/oder quer zur Richtung zum Abstreiferleistenelement (21) vor- und/oder rückspringende und komplementär zur Anlagestufe (65) des Abstreiferleistenelementes (21) ausgebildete Formschlussstrukturen vorhanden sind, die in Richtung zur Vorderseite des Abstreiferleistenelementes vom Basisteil (37) überlappt werden.

14. Verfahren zum Betrieb eines Abstreiferschildes (14) einer Bodenfräsmaschine (1), insbesondere einer Bodenfräsmaschine (1) gemäß einem der Ansprüche 11 bis 13, umfassend die Schritte
a) Lösen (62) einer Befestigungseinrichtung (56), über die wenigstens ein Abstreiferleistenelement (21) in einer ersten Betriebsposition an einem Tragschild (20) des Abstreiferschildes (14) derart befestigt ist, dass ein Bodenkontakt des Abstreiferleistenelementes (21) im Arbeitsbetrieb der Bodenfräsmaschine (1) über eine erste Kratzleiste (44) des Abstreiferleistenelementes (21) erfolgt;
b) Verstellen (63) des Abstreiferleistenelementes (21) in eine zweite Betriebsposition am Tragschild (20) derart, dass ein Bodenkontakt des Abstreiferleistenelementes (21) im Arbeitsbetrieb der Bodenfräsmaschine (1) über eine zweite Kratzleiste (45) des Abstreiferleistenelementes (21) erfolgt; und
c) Befestigen (64) des Abstreiferleistenelementes (21) in der zweiten Betriebsposition am Tragschild (20) durch ein Feststellen der Befestigungseinrichtung und dabei Abdecken einer Formschlussverbindung zwischen dem Tragschild (20) und der Anlagestufe (65) des Abstreiferleistenelementes (21) zur Vorderseite (40) des Abstreiferleistenelementes (21) durch das Basisteil (37).

15. Verfahren gemäß Anspruch 14,
**dadurch gekennzeichnet,**
**dass** die Relativlage des wenigstens einen Bodenkontaktelementes (38) der ersten Kratzleiste (44) in der ersten Betriebsposition des Abstreiferleistenelementes (21) gegenüber der Relativlage des wenigstens einen Bodenkontaktelementes (38) der zweiten Kratzleiste (45) in der zweiten Betriebsposition des Abstreiferleistenelementes (21) sich voneinander unterscheiden.
